# EUROPÄISCHE PATENTSCHRIFT

(11) **EP 3 952 676 B1**
(45) Veröffentlichungstag und Bekanntmachung des Hinweises auf die Patenterteilung: **08.01.2025**
(21) Anmeldenummer: 20712509.7
(22) Anmeldetag: 16.03.2020
(51) Int. Cl.: A24D 1/20, A24D 3/02

(54) **STABFÖRMIGER RAUCHARTIKEL MIT SEGMENTEN UND EINER ZWISCHENLAGE SOWIE VERFAHREN UND VORRICHTUNG ZUM ANBRINGEN EINER ZWISCHENLAGE AN EINEM SEGMENT**
ROD-SHAPED SMOKING ARTICLE COMPRISING SEGMENTS AND AN INTERMEDIATE LAYER, AND METHOD AND DEVICE FOR APPLYING AN INTERMEDIATE LAYER TO A SEGMENT
ARTICLE À FUMER EN FORME DE TIGE POURVU DE SEGMENTS ET D'UNE COUCHE INTERMÉDIAIRE, AINSI QUE PROCÉDÉ ET DISPOSITIF D'APPLICATION D'UNE COUCHE INTERMÉDIAIRE À UN SEGMENT

(30) Priorität: 12.04.2019 DE 102019109829; 11.06.2019 DE 102019115791
(43) Veröffentlichungstag der Anmeldung: 16.02.2022
(73) Patentinhaber: Körber Technologies GmbH, 21033 Hamburg (DE)
(72) Erfinder: DIEDRICH, Daniel, 20253 Hamburg (DE); NÜRNBERG, Michael, 21398 Neu Neetze (DE); MEINKE, Karsten, 23879 Mölln (DE); WAGNER, Marcus, 22085 Hamburg (DE); KLAPER, Nils, 21423 Drage (DE); SCHWANEBECK, Julia, 21502 Geesthacht (DE); FOLGER, Manfred, 21035 Hamburg (DE); SCHULENBURG, Tobias, 21109 Hamburg (DE); MÜLLER, Hans-Heinrich, 22113 Oststeinbek (DE); MEINS, Thomas, 23898 Labenz (DE); HOFMANN, Nils, 21029 Hamburg (DE)
(74) Vertreter: Müller Verweyen
(86) Internationale Anmeldenummer: PCT/EP2020/057126
(87) Internationale Veröffentlichungsnummer: WO 2020/207713

(56) Entgegenhaltungen:
- EP-A1- 3 324 766
- EP-B1- 3 021 697
- WO-A1-2015/082650
- WO-A1-2020/089155
- DE-T2- 69 117 615
- US-A- 3 621 851
- US-A- 4 585 015
- US-A1- 2015 296 882
- US-B2- 10 159 277

## Beschreibung

Die vorliegende Erfindung betrifft einen Rauchartikel, insbesondere einen Heat-not-Burn-Artikel (HnB-Artikel), ein Herstellungs- und Bearbeitungsverfahren sowie eine Vorrichtung zur Herstellung und Bearbeitung eines Segments.

Gängige HnB-Produkte weisen ein tabakhaltiges Substrat auf, insbesondere ein Segment aus gekrimpter oder in Streifen geschnittener Tabakfolie, welches für den Rauchvorgang in eine Heizvorrichtung einzuführen ist. Hierbei wird das tabakhaltige Segment auf einen Heizdorn geschoben, der das tabakhaltige Substrat erhitzt und ein Aerosol erzeugt. Bei dem Einschiebevorgang des Heizdorns kann es zu einer axialen Verschiebung des tabakhaltigen Substrates kommen, insbesondere können Teile des tabakhaltigen Substrats in das benachbarte Segment, welches bevorzugt als Hohlfilter ausgebildet ist, verrutschen. Diese Problematik des axialen Verschiebens des tabakhaltigen Substrates in das benachbarte stabförmige Segment beim Einschieben des Rauchproduktes in das Heizgerät, insbesondere beim Aufstecken auf einen Heizdorn, betrifft insbesondere die in den Patentschriften WO 2015082649, EP 2760303, EP 2814342,

EP 2713778 und EP 3033950 offenbarten Rauchartikel.

Die bei bekannten HnB-Artikeln vorgesehenen Stützelemente können unter Umständen ein Verschieben des kompletten Tabaksubstrats verhindern. Die Stützelemente müssen einen ausreichend großen Durchlass für die aerosolhaltigen Rauchgase gewährleisten, weshalb ein solches Stützelement rohrförmig, bevorzugt als dünn- oder dickwandiges Hohlrohr, ausgebildet ist.

Der rohrförmige Aufbau eines solchen Stützelementes kann konstruktionsbedingt einen Eintritt durchgeschobener Bestandteile des Tabaksubstrats nicht verhindern.

In der tabakverarbeitenden Industrie ist es bekannt, das Brandende eines rauchbaren Artikels mit einer entfernbaren Kappe zu versehen. Dies ist beispielsweise in der WO 2008059201 und der WO 2009007258 beschrieben. Hierbei wird ein bahnförmiges Material bereitgestellt, beleimt, in Segmente geschnitten, am Brandende mit Überstand befestigt, gerollt und um das Brandende gefaltet.

Mit einer solchen Vorgehensweise wäre eine Stirnfläche und eine Stirnseite eines stabförmigen Segmentes zu verschließen und ein Austritt von Bestandteilen eines tabakhaltigen Segments über die Stirnseite des tabakhaltigen Segments hinaus, etwa in ein benachbart angeordnetes Segment, zu verhindern. Hierbei bilden sich allerdings auf der äußeren Mantelfläche des stabförmigen Segmentes Falten und Verdickungen, die eine Weiterverarbeitung behindern. Dieses Herstellungsverfahren einer Verschlusskappe führt zwingend zu einer Anordnung der Kappe an einem distalen Ende des stabförmigen Rauchproduktes. Da sich an der Stirnseite und der Stirnfläche Verdickungen des gefalteten Materials bilden, ist die Anordnung eines weiteren stabförmigen Segmentes an die verschlossene Stirnfläche und Stirnseite kaum sinnvoll möglich, da eine korrekte Anlage des weiteren Segments nicht gewährleistet werden kann.

Wollte man auch eine Stützfunktion bei dem freien Durchlass eines Stützelements realisieren, so wäre es denkbar, eine zuvor bezeichnete Kappe auf dem Stützelement oder dem tabakhaltigen Segment vorzusehen. Eine Kappe würde jedoch das Weiterverarbeiten eines derart modifizierten Stützelements erschweren, wenn nicht sogar unmöglich machen, da die Faltenbildung sowohl die Erscheinung des Umfangsbereichs als auch das Zusammenstellen der einzelnen Segmente zu einem HnB-Artikel negativ beeinflussen würde.

Eine Lösung für diese Problematik ist im Stand der Technik nicht bekannt. Bei HnB-Artikeln mit gekrimpter, in Streifen geschnittener oder in Kurzfasern zerkleinerter Tabakfolien können sich einzelne Bestandteile beim Einschieben eines Heizmittels aus dem Verband lösen, in den Durchlassbereich des Stützelements gelangen und zu deutlichen Geschmacksbeeinträchtigungen führen. Infolge des Durchschiebens einzelner Bestandteile, verringert sich die Presswirkung des eingeschobenen Heizmittels auf die Tabakbestandteile des Tabaksubstrats, mit der Folge einer schlechteren bis mangelhaften Wärmeübertragung und Aerosolerzeugung.

US 4 585 015 A, US 2015/296882 A1, WO 2017/042297 A1 und WO 2020/089155 A1 offenbaren einen stabförmigen Rauchartikel nach dem Oberbegriff von Anspruch 1.

DE 691 17 615 T2, US 10 159 277 B2, WO 2015/082650 A1, EP 3 021 697 B1 und US 3 621 851 A offenbaren jeweils einen stabförmigen Rauchartikel nach dem Oberbegriff von Anspruch 1.

Aufgabe der vorliegenden Erfindung ist es, ein stabförmiges Produkt bereitzustellen, was die vorstehend geschilderten Nachteile vermeidet und einen hohen Genuß gewährleistet sowie hierzu ein Verfahren und eine Vorrichtung anzugeben, mit welchen sich die Nachteile zuverlässig vermeiden und ein Herstellen qualitativ hochwertiger HnB-Artikel gewährleisten lassen.

Die Aufgabe wird gelöst durch einen stabförmigen Rauchartikel der tabakverarbeitenden Industrie mit mindestens zwei, bevorzugt drei, längsaxial angeordneten Segmenten, die mit einer Umhüllungsstruktur miteinander verbunden sind, wobei der Rauchartikel folgendes aufweist:
Ein mundseitiges Ende und ein dem mundseitigen Ende gegenüberliegendes Distal-Ende, ein erstes Segment, das ein tabakhaltiges Substrat aufweist, bevorzugt unmittelbar am Distal-Ende des Rauchprodukts angeordnet, ein zweites Segment, insbesondere zu dem ersten Segment benachbart angeordnet, mit einer äußeren Mantelfläche, insbesondere im Wesentlichen als Mantelfläche eines Zylinders ausgebildet, einem in längsaxialer Richtung angeordneten, bevorzugt mittigen, Hohlraum und einer inneren Mantelfläche, insbesondere im Wesentlichen als Mantelfläche eines Zylinders ausgebildet, und eine Zwischenlage, bevorzugt vollständig oder teilweise bestehend aus Papier, Aluminium, Kunststoff, Metall und/oder tabakhaltiger Folie, die eine Dicke und eine Fläche aufweist, bevorzugt mit einer Dicke zwischen 1 mm und 0,002 mm, bevorzugt zwischen 0,004 mm und 0,030 mm, besonders bevorzugt zwischen 0,006 mm und 0,020 mm, und bevorzugt mit einer Fläche zwischen von 12 mm² und 80 mm², bevorzugt zwischen 20 mm² und 50 mm², besonders bevorzugt zwischen 35 mm² und 45 mm², insbesondere mit einer rechteckigen, quadratischen, runden, abschnittweise runden, ovalen, polygonalen, bevorzugt hexagonalen, oktogonalen, besonders bevorzugt mit einer regelmäßig ausgebildeten, Fläche, wobei die Zwischenlage zwischen den Stirnflächen zweier benachbarter Segmente angeordnet ist, insbesondere zwischen dem ersten Segment und dem zweiten Segment.

Die Zwischenlage weist vorteilhaft ein Flächengewicht oder eine Grammatur zwischen 20 glm² und 350 g/m², bevorzugt zwischen 30 g/m² und 250 g/m² auf.

Durch eine derart angeordnete Zwischenlage innerhalb eines Rauchartikels ist das längsaxiale Verschieben des tabakhaltigen Substrates oder Bestandteilen davon, insbesondere beim Einschieben auf einen Heizdorn, vorteilhaft unterbunden. Hierbei kann die Zwischenlage derart ausgebildet sein, dass ein beliebiger Abschnitt der Stirnfläche eines Segmentes von der Zwischenlage abgedeckt wird.

Ist bei dem HnB-Artikel zwischen zwei Stirnflächen benachbarter stabförmiger Segmente eine Zwischenlage eingebracht und mit entsprechenden Öffnungen versehen, kann ein hoher Rauchgenuss gewährleistet und ein Verschieben von Tabaksubstratbestandteilen in den Durchlassbereich vermieden werden, was nachstehend noch näher beschrieben wird.

Der erfindungsgemäße stabförmige Rauchartikel ist dadurch gekennzeichnet, dass die Zwischenlage eine Oberseite und eine Unterseite aufweist und die Oberseite und/oder die Unterseite durch einen Verbundstoff, insbesondere eine Flüssigkeit, ein Klebstoff, ein Leim oder ein pastöses Material, mit einer Stirnfläche eines an die Zwischenlage angrenzenden Segments verbunden ist, insbesondere die Oberseite mit einer Stirnfläche des zweiten Segments und/oder die Unterseite mit einer Stirnfläche des ersten Segments. Dies ermöglicht eine exakte positionsgebundene Fixierung der Zwischenlage auf der Stirnfläche eines stabförmigen Segments. Die Zwischenlage weist zwei gegenüberliegende Flachseiten auf, deren Abstand die Dicke der Zwischenlage definiert. Die Fläche der Zwischenlage entspricht entweder der Fläche der ersten Flachseite, der zweiten Flachseite oder der gemittelten Fläche der beiden Flachseiten. Wahlweise ist eine Flachseite als Oberseite und die andere Flachseite als Unterseite definiert. Die seitlichen Begrenzungen der Flachseiten bzw. der Ober- und Unterseite bilden den Rand der Zwischenlage, welcher in beliebige Randabschnitte unterteilbar ist.

Der erfindungsgemäße stabförmige Rauchartikel ist weiter dadurch gekennzeichnet, dass die Zwischenlage zumindest abschnittsweise mit Öffnungen, insbesondere einer Perforation, versehen ist, wobei insbesondere die gesamte Fläche der Öffnungen zwischen 5 mm² und 25 mm², bevorzugt zwischen 10 mm² und 15 mm² beträgt. Ist die Zwischenlage derart ausgebildet, dass die Ober- oder Unterseite der Zwischenlage an die Stirnfläche angepasst ist, um einen ausreichenden Bereich abzudecken und gegebenenfalls eine flächige Fixierung an der Stirnfläche einzugehen, ist die Zwischenlage vorteilhaft mit einer Perforation oder Öffnungen zu versehen, sodass das tabakhaltige Substrat oder Bestandteile davon nicht axial zu verschieben ist beziehungsweise sind, aber das Aerosol von dem Konsumenten durch den Rauchartikel und die benachbarten Segmente und Filterelemente konsumierbar ist.

Der erfindungsgemäße stabförmige Rauchartikel ist weiter dadurch gekennzeichnet, dass die Zwischenlage derart zwischen den Stirnflächen zweier benachbarter Segmente angeordnet ist, dass die längsaxiale Projektion der Zwischenlage ausschließlich einen Bereich der Stirnflächen bedeckt und bevorzugt jeder Randabschnitt des flächigen Materials einen radialen Abstand zur Umhüllungsstruktur aufweist, insbesondere größer als 0,2 mm. Es können Teile der Stirnseiten und Stirnflächen eines Segments, wie des Stützsegments und/oder des Tabaksubstratsegments frei gehalten werden und trotzdem eine ausreichende Stützwirkung erzielt werden. Dies verhindert ein seitliches, radiales Überstehen der Zwischenlage, sodass die Zwischenlage nicht die äußere Umhüllung des Rauchartikels behindert. Sofern die Zwischenlage eine geringere Fläche als die Stirnfläche besitzt und derart auf der Stirnfläche des Segmentes angeordnet ist, dass die Zwischenlage nicht seitlich übersteht, also die Projektion der Zwischenlage ausschließlich einen (Teil-)Bereich der Stirnfläche bedeckt, ist das Umhüllen beim Zusammenstellen eines HnB-Artikels von der Zwischenlage nicht negativ beeinflusst.

Eine bevorzugte Weiterbildung der zuvor beschriebenen Ausführungsformen des stabförmigen Rauchartikels ist dadurch gekennzeichnet, dass am mundseitigen Ende des Rauchartikels ein Mundstück, insbesondere ein Filtersegment, angeordnet ist. Analog zu herkömmlichen Rauchartikeln besitzen auch Heat-not-Burn-Produkte am mundseitigen Ende ein Filterelement, um das erzeugte Aerosol zu filtern. Insbesondere bei Heat-not-Burn-Produkten ist ein segmentiertes Mundstück vorgesehen, welches neben Filtereffekten auch Kühleffekte umsetzt.

Eine bevorzugte Weiterbildung der zuvor beschriebenen Ausführungsformen des stabförmigen Rauchartikels ist dadurch gekennzeichnet, dass das erste Segment zumindest teilweise gekrimpte tabakhaltige Folie, in Streifen geschnittene tabakhaltige Folie oder Schnipsel aus tabakhaltiger Folie aufweist, bevorzugt mehr als 50 % des gesamten tabakhaltigen Substrats, und/oder das zweite Segment als Hohlkörper, insbesondere als NWA-Hohlfilter oder als mit ein oder zwei Umhüllungslagen versehener Hohl-Acetatfilter, ausgebildet ist. Insbesondere sofern ein tabakhaltiges Substrat aus gekrimpter Folie oder aus in Streifen geschnittener Folie besteht, ist durch den Einschiebeprozess eines Heizdorns ein längsaxiales Verschieben von Teilen des tabakhaltigen Substrats zu erwarten, da das tabakhaltige Substrat lediglich einen schwachen queraxialen Verbund bildet.

Die Aufgabe wird ebenfalls durch ein Verfahren zum Aufbringen einer Zwischenlage auf die Stirnfläche - oder anders ausgedrückt auf die Stirnseite - eines Segmentes eines stabförmigen Artikels der tabakverarbeitenden Industrie gelöst, welches folgende Schritte aufweist:
Bereitstellen eines Segments, insbesondere eines tabakhaltigen Segments und/oder eines Hohlkörper-Segments, Bereitstellen einer Zwischenlage, insbesondere Bereitstellen eines bahnförmigen Umhüllungsmaterials, insbesondere Papier oder Aluminium enthaltendes Umhüllungsmaterial, gekennzeichnet durch Anordnen und/oder insbesondere Fixieren der Zwischenlage, insbesondere einlagig, an einer Stirnfläche des bereitgestellten Segments und insbesondere Umhüllen mit dem bereitgestellten bahnförmigen Umhüllungsmaterial. Das Fixieren kann mechanisch und/oder chemisch, insbesondere durch einen Hilfsstoff in Form von einem Verbundstoff, vorgesehen sein.

Für das Verfahren gelten die bereits erwähnten Vorteile des stabförmigen Rauchproduktes. Auf diese Art und Weise können eine hohe Anzahl von HnB-Artikeln in hoher Qualität und in kurzer Zeit zuverlässig hergestellt werden.

Das erfindungsgemäße Verfahren ist weiter dadurch gekennzeichnet, dass die Zwischenlage zumindest abschnittsweise mit Öffnungen, insbesondere einer Perforation, versehen wird oder ist, wobei insbesondere die gesamte Fläche der Öffnungen zwischen 5 mm² und 25 mm², bevorzugt zwischen 10 mm² und 15 mm² beträgt.

Die Zwischenlage kann aus einem Bahnmaterial gewonnen werden, was mit entsprechenden Öffnungen vorkonfektioniert ist und in Form von Bobinen bereitgestellt wird. Sie kann auch aus Bahnmaterial gewonnen werden, bei welchem die Öffnungen nach einem Abziehen des Bahnmaterials von einer Bobine und vor einem Abtrennen einzelner Zwischenlagen mittels einer Perforationsstufe oder -vorrichtung eingebracht werden.

Das erfindungsgemäße Verfahren ist weiter dadurch gekennzeichnet, dass eine Stirnfläche des bereitgestellten Segments und/oder die Zwischenlage, insbesondere die Unter- und/oder Oberseite der Zwischenlage, mit einem Verbundstoff, insbesondere einer Flüssigkeit, einem Klebstoff, einem Leim oder einem pastösen Material, beaufschlagt wird.

Das erfindungsgemäße Verfahren ist weiter dadurch gekennzeichnet, dass die Zwischenlage als ein Abschnitt eines Bahnmaterials bereitgestellt wird und bevorzugt in einem weiteren Verfahrensschritt der Abschnitt von dem Bahnmaterial abgetrennt, insbesondere zerschnitten, gelasert, gerissen oder gestanzt, und von dem Bahnmaterial beabstandet wird.

Das erfindungsgemäße Verfahren ist weiter dadurch gekennzeichnet, dass anstatt die Zwischenlage aus einem Bahnmaterial herzustellen, eine vorgefertigte Zwischenlage auf einem bahnartigem Trägermaterial bereitgestellt wird und bevorzugt in einem weiteren Verfahrensschritt die Zwischenlage von dem Trägermaterial getrennt, insbesondere abgezogen oder abgelöst, und von dem Trägermaterial beabstandet wird. Wahlweise ist die auf dem Trägermaterial bereitgestellte Zwischenlage, beispielsweise durch einen Schneidvorgang oder Perforationsvorgang, weiterbearbeitbar.

Eine bevorzugte Weiterbildung des Verfahrens ist dadurch gekennzeichnet, dass die Zwischenlage auf einer Stirnfläche des bereitgestellten Segments angeordnet, insbesondere mit der Stirnfläche verbunden, wird.

Eine bevorzugte Weiterbildung des Verfahrens ist dadurch gekennzeichnet, dass die Zwischenlage während und/oder nach dem Trennvorgang durch Unterdruck gehalten und/oder gefördert wird.

Zur Lösung der eingangs genannten Aufgabe wird weiterhin eine Vorrichtung zum Anbringen einer Zwischenlage an einer Stirnseite eines Segments eines stabförmigen Artikels der tabakverarbeitenden Industrie vorgeschlagen, mit einer Spur (A, B), welche versehen ist mit einer Segmentfördereinrichtung zum Aufnehmen von Segmenten und Fördern der Segmente entlang eines Förderpfades F3, mit einer Bahnmaterialzuführeinrichtung, welche ein Förderorgan zum Fördern von Bahnmaterial und eine Trennvorrichtung zum Abtrennen einer Zwischenlage von dem Bahnmaterial aufweist, mit einer Verbundstoffstation zur Abgabe von Verbundstoff und mit einer Applikationseinrichtung zum Applizieren einer Zwischenlage auf der Stirnfläche des Segments, bei welcher die Applikationseinrichtung einen um eine, insbesondere quer zum Förderpfad (F3) angeordnete, Rotationsachse umlaufend antreibbaren Rotationsförderer mit einem oder mehreren Halteelementen zum Halten einer oder mehrerer Zwischenlagen aufweist und der Rotationsförderer eine zumindest abschnittsweise kreisförmige Umlaufbahn aufweist und bei welcher die Segmentfördereinrichtung, der Förderpfad (F3), der Rotationsförderer und die Umlaufbahn derart ausgebildet, eingerichtet und zueinander ausgerichtet sind, dass der Abstand zwischen der Stirnseite eines von der Segmentfördereinrichtung aufgenommenen und entlang des Förderpfades (F3) geförderten Segments und einer von einem Halteelement gehaltenen und auf der Umlaufbahn geförderten Zwischenlage bis hin zu einem Kontakt der Stirnseite des Segments mit der Zwischenlage abnimmt und das Segment und die Zwischenlage gegeneinander drückbar geführt sind.

Mit einer derart ausgestalteten Vorrichtung lassen sich zuverlässig vor einem Durchschieben oder Einschieben einzelner Tabaksubstratbestandteile schützbare Segmente herstellen.

Eine Weiterbildung der Vorrichtung ist gekennzeichnet durch eine zweispurige Ausbildung mit einer Spur A und einer Spur B, bei welcher die Spur A auf einer Seite A des Förderpfades (F3) und die Spur B auf der der Seite A gegenüberliegenden Seite B angeordnet ist, Spur A benachbart zu der Segmentfördereinrichtung zum Aufnehmen von Segmenten und Fördern der Segmente entlang des Förderpfades (F3) ausgebildet ist, und Spur A versehen ist mit einer Bahnmaterialzuführeinrichtung A, welche ein Förderorgan A zum Fördern von Bahnmaterial A und eine Trennvorrichtung A zum Abtrennen einer Zwischenlage von dem Bahnmaterial A aufweist, mit einer Verbundstoffstation A zur Abgabe von Verbundstoff A und mit einer Applikationseinrichtung A zum Applizieren einer Zwischenlage auf der Stirnfläche des Segments, bei welcher die Applikationseinrichtung A einen um eine, insbesondere quer zum Förderpfad (F3) angeordnete, Rotationsachse A umlaufend antreibbaren Rotationsförderer A mit einem oder mehreren Halteelementen A zum Halten einer oder mehrerer Zwischenlagen aufweist und der Rotationsförderer A eine zumindest abschnittsweise kreisförmige Umlaufbahn A aufweist und bei welcher die Segmentfördereinrichtung, der Förderpfad (F3), der Rotationsförderer A und die Umlaufbahn A derart ausgebildet, eingerichtet und zueinander ausgerichtet sind, dass der Abstand zwischen der Stirnfläche eines von der Segmentfördereinrichtung aufgenommenen und entlang des Förderpfades (F3) geförderten Segments und einer von einem Halteelement A gehaltenen und auf der Umlaufbahn A geförderten Zwischenlage bis hin zu einem Kontakt der Stirnfläche des Segments mit der Zwischenlage abnimmt und das Segment und die Zwischenlage gegeneinander drückbar geführt sind und Spur B benachbart zu der Segmentfördereinrichtung zum Aufnehmen von Segmenten und Fördern der Segmente entlang des Förderpfades (F3) ausgebildet ist, und Spur B versehen ist mit einer Bahnmaterialzuführeinrichtung B, welche ein Förderorgan B zum Fördern von Bahnmaterial B und eine Trennvorrichtung B zum Abtrennen einer Zwischenlage von dem Bahnmaterial B aufweist, mit einer Verbundstoffstation B zur Abgabe von Verbundstoff B
und mit einer Applikationseinrichtung B zum Applizieren einer Zwischenlage auf der Stirnfläche des Segments, bei welcher die Applikationseinrichtung B einen um eine, insbesondere quer zum Förderpfad (F3) angeordnete, Rotationsachse B umlaufend antreibbaren Rotationsförderer B mit einem oder mehreren Halteelementen zum Halten einer oder mehrerer Zwischenlagen aufweist und der Rotationsförderer B eine zumindest abschnittsweise kreisförmige Umlaufbahn B aufweist und bei welcher die Segmentfördereinrichtung, der Förderpfad (F3), der Rotationsförderer B und die Umlaufbahn B derart ausgebildet, eingerichtet und zueinander ausgerichtet sind, dass der Abstand zwischen der Stirnfläche eines von der Segmentfördereinrichtung aufgenommenen und entlang des Förderpfades (F3) geförderten Segments und einer von einem Halteelement B gehaltenen und auf der Umlaufbahn B geförderten Zwischenlage bis hin zu einem Kontakt der Stirnfläche des Segments mit der Zwischenlage abnimmt und das Segment und die Zwischenlage gegeneinander drückbar geführt sind, wobei Spur A und Spur B bevorzugt zumindest teilweise zueinander achsensymmetrisch aufgebaut und funktionsgleiche Bestandteile der Spur A und der Spur B bevorzugt zumindest teilweise einander spurweise gegenüberliegend oder spur-weise zueinander versetzt angeordnet sind.

Eine Weiterbildung der Vorrichtung ist gekennzeichnet dadurch, dass die Segmentfördereinrichtung eine drehantreibbare Trommel mit über den Umfang äquidistant verteilt angeordneten, über Durchtrittsöffnungen mit Vakuum beaufschlagbare Aufnahmemulden aufweist und einer oder jeder Spur A, B ein Abschnitt der Trommel zugeordnet ist, oder einen umlaufend antreibbaren Fördergurt mit über die Tragseite äquidistant verteilt angeordneten, über Durchtrittsöffnungen mit Vakuum beaufschlagbare Aufnahmemulden aufweist und einer oder jeder Spur A, B ein Abschnitt des Fördergurtes zugeordnet ist

Eine Weiterbildung der Vorrichtung ist gekennzeichnet dadurch, dass das Förderorgan A und/oder das Förderorgan B als ein Förderwalzenpaar mit aufeinander zu und voneinander weg beweglichen Förderwalzen ausgebildet und einer oder jeder Spur A, B ein Förderwalzenpaar zugeordnet ist.

Eine Weiterbildung der Vorrichtung ist gekennzeichnet dadurch, dass die Trennvorrichtung A und/oder die Trennvorrichtung B als drehantreibbare Messerwalze mit über den Umfang verteilt angeordneten Messern ausgebildet und einer oder jeder Spur A, B eine Messerwalze zugeordnet ist.

Eine Weiterbildung der Vorrichtung ist gekennzeichnet dadurch, dass die Verbundstoffstation A und/oder die Verbundstoffstation B eine Walzenauftragseinrichtung zum Abgeben und Auftragen von Verbundstoff A, B mittels einer umlaufend angetriebenen Walzenumfangsfläche aufweist und einer oder jeder Spur A, B eine Walzenauftragseinrichtung zugeordnet ist oder eine Düsenauftragseinrichtung zum Abgeben und Auftragen von Verbundstoff aufweist und einer oder jeder Spur A, B eine Düsenauftragseinrichtung zugeordnet ist.

Eine Weiterbildung der Vorrichtung ist gekennzeichnet dadurch, dass der Rotationsförderer A und/oder der Rotationsförderer B eine drehantreibbare, mit Vakuum beaufschlagbare Saugwalze mit über den Umfang verteilt angeordneten, als Saugabschnitte ausgebildete Halteelemente aufweist und einer oder jeder Spur A, B eine derartige Saugwalze zugeordnet ist oder einen umlaufend antreibbaren Fördergurt mit über die Tragseite äquidistant verteilt angeordneten, über Durchtrittsöffnungen mit Vakuum beaufschlagbare Aufnahmemulden aufweist und einer oder jeder Spur A, B ein derartiger Fördergurt zugeordnet ist.

Eine Weiterbildung der Vorrichtung ist gekennzeichnet dadurch, dass die Segmentfördereinrichtung zum Aufnehmen eines doppelt langen Segments ausgebildet und eingerichtet ist, bevorzugt in einer Reihe aufeinander folgender und bevorzugt voneinander beabstandeter doppelt langer Segmente.

Eine Weiterbildung der Vorrichtung ist gekennzeichnet dadurch, dass der Rotationsförderer A und der Rotationsförderer B zueinander benachbart angeordnet sind und der minimale Abstand zwischen der Umlaufbahn A und der Umlaufbahn B in einem Bereich zwischen 10 mm und 80 mm, bevorzugt zwischen 12 mm und 60 mm liegt, bevorzugt der Länge eines doppeltlangen Segments abzüglich 0,05 mm bis 1,0 mm, bevorzugt abzüglich 0,07 mm bis 0,8 mm entspricht.

Eine Weiterbildung der Vorrichtung ist gekennzeichnet dadurch, dass die Bahnmaterialzuführeinrichtung A, B oder die Bahnmaterialzuführeinrichtung A und/oder die Bahnmaterialzuführeinrichtung B jeweils mit einem Bahnspeicher und mit einer Perforationseinrichtung versehen ist, wobei die jeweilige Perforationseinrichtung ausgebildet und eingerichtet ist, Durchtrittsöffnungen in das jeweilige Bahnmaterial einzubringen, bevorzugt in vorgebbaren Abständen zueinander, bevorzugt in Querrichtung und/oder in Längsrichtung der Transportrichtung des jeweiligen Bahnmaterials.

Eine vorteilhafte Ausgestaltung einer einbahnigen Vorrichtung zum Aufbringen einer Zwischenlage auf die Stirnfläche eines Abstandssegments weist eine Segmentfördereinrichtung, welche in Form einer speziellen Muldentrommel oder Kegeltrommel, bei der insbesondere über ein Kurvengetriebe auf der Mantelfläche die Mulden in Abhängigkeit der Förderposition gekippt und/ oder aufgestellt werden können, oder einer Kegeltrommeln ausgebildet ist. Das Abstandsegment wird in Förderrichtung F3 transportiert und senkrecht aufgestellt. Die Segmentfördereinrichtung kann wahlweise ein Segment, insbesondere ein Abstandsegment, oder mehrere nebeneinander angeordnete Segmente befördern. Beispielsweise besteht eine Segmentanordnung aus einem als Mundstück ausgebildetem Filtersegment, einem Kühlelement und einem Abstandssegment. Dieses Zwischenprodukt wird während des Transportes auf der Segmentfördereinrichtung mit einer Zwischenlage versehen.

Bevorzugt wird ein Bahnmaterial bereitgestellt und über ein Förderorgan, welches bevorzugt als Zugrollenpaar ausgebildet ist, einer Trennvorrichtung zugeführt. Diese Trennvorrichtung kann als Belagapparat ausgebildet sein, der aus dem bahnartigen Material die Zwischenlage herausschneidet und an die Applikationseinrichtung übergibt, welche die Zwischenlage auf der Stirnfläche des stabförmigen Produktes, insbesondere eines Abstandssegmentes, aufbringt.

Vorteilhaft ist die Vorrichtung in einer zweibahnigen Ausgestaltung ausgebildet.

Der Vorrichtung wird vorteilhaft ein Bahnmaterial zur Herstellung einer Zwischenlage zugeführt und durch eine Trennvorrichtung, welche als Laserschneideinrichtung ausgebildet ist, in eine spezifische Ausgestaltung einer Zwischenlage geschnitten. Hierfür wird das Bahnmaterial auf einem Rotationsförderer, insbesondere durch Unterdruck gehalten, und der Trenneinrichtung zugeführt. Die derart herausgetrennte Zwischenlage aus dem Bahnmaterial wird bevorzugt durch Unterdruck auf dem Rotationsförderer gehalten und der Rest der Materialbahn wird abgefördert.

In einer bevorzugten Ausführungsform wird die Zwischenlage derart aus dem Bahnmaterial herausgeschnitten, dass die bahnartige Struktur des Bahnmaterials erhalten bleibt und insbesondere durch eine Aufwickelvorrichtung abzutransportieren ist.

Der Rotationsförderer übergibt in einer vorteilhaften Ausgestaltung die Zwischenlage alternierend an den Rotationsförderer und an eine Applikationseinrichtung. Der Rotationsförderer übergibt die Zwischenlage an eine Applikationseinrichtung. Die Applikationseinrichtungen weisen in dieser Ausführungsform einen Rotationsförderer mit parallel angeordneten Drehachsen auf, wobei die Applikationseinrichtungen bevorzugt jeweils, mit einer Verbundstoffstation wirkverbunden sind, sodass die nach außen gerichtete Seite der Zwischenlage mit einem Verbundstoff insbesondere einem Leim, versehen wird.

In einer vorteilhaften Ausgestaltung weisen mindestens zwei Rotationsförderer zur Förderung der Zwischenlage parallele Drehachsen auf.

In einer vorteilhaften Ausführungsform wird die Zwischenlage durch ein Bahnmaterial bereitgestellt. Das Bahnmaterial ist durch ein Trägermaterial gekennzeichnet, auf welchem die Zwischenlage, bevorzugt in einer zum Aufbringen vorgefertigten Form, bereitgestellt wird.

Die Segmentfördereinrichtung, kann als Muldentrommel ausgestaltet sein und zwei Taumelscheiben aufweisen, durch die die Zwischenlage auf die Stirnfläche des sich auf der Segmentfördervorrichtung befindende doppeltlangen Segments/Segmentanordnung aufgebracht, insbesondere aufgedrückt, wird. Das Bahnmaterial kann, nachdem es die Taumelscheiben erreicht hat, von einer Umlenkvorrichtung, bevorzugt eine Umlenkrolle oder ein Umlenkdorn, bevorzugt um einen Winkel zwischen 70° und 180°, besonders bevorzugt zwischen 90° und 180° umgelenkt werden, sodass die Zwischenlage von dem Trägermaterial durch die Umlenkung abgelöst und/oder entfernt wird. Bevorzugt handelt es sich um eine mit einer einseitigen Klebefläche ausgebildete Zwischenlage, die von dem Trägermaterial durch die Umlenkung des Trägermaterials gelöst wird und durch eine Aufnahme, die die Zwischenlage bevorzugt durch Saugluft an der Taumelscheibe hält, zur Stirnfläche des Segments befördert.

Alternativ kann das Aufbringen der Zwischenlage auf einem einfach oder doppeltlangen Segment/Segmentanordnung nicht über die Taumelscheiben erfolgen, sondern beispielsweise direkt von dem Trägermaterial auf die Stirnfläche des Segmentes/Segmentanordnung aufgebracht werden.

Eine weitere von den anderen unabhängige Ausführungsform eines Verfahren zum Aufbringen einer Zwischenlage auf die Stirnfläche eines Segmentes eines stabförmigen Artikels der tabakverarbeitenden Industrie, weist folgende Schritte auf: Bereitstellen eines Segments, insbesondere eines tabakhaltigen Segments und/oder eines Hohlfilter-Segments, Bereitstellen einer Zwischenlage, insbesondere Bereitstellen eines bahnförmigen Umhüllungsmaterials, insbesondere ein Papier und/oder Aluminium enthaltendes Umhüllungsmaterial, gekennzeichnet durch ein Anordnen der Zwischenlage, insbesondere einlagig, an einer Stirnseite des bereitgestellten Segments und insbesondere Umhüllen mit dem bereitgestellten bahnförmigen Umhüllungsmaterial, wobei das bereitgestellte Segment, insbesondere queraxial, in die Förderrichtung F3 befördert wird und um mindestens 30°, 45°, 60° oder 90° um eine Drehachse gedreht wird, wobei insbesondere die Drehachse parallel zur Förderrichtung F3 der Segmente ausgerichtet ist.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Die erfindungsgemäßen Ausführungsformen sind den Patentansprüchen zu entnehmen. Es zeigen:
- Fig. 1: HnB-Rauchartikel mit einer Zwischenlage in schematischer Darstellung
- Fig. 2: eine erste Ausführungsform einer Zwischenlage angeordnet auf der Stirnfläche eines Hohlfilters in schematischer Darstellung
- Fig. 3: eine zweite Ausführungsform einer Zwischenlage angeordnet auf der Stirnfläche eines Hohlfilters in schematischer Darstellung
- Fig. 4: Vorrichtung zum Aufbringen einer Zwischenlage auf ein Segment für ein stabförmigen Rauchartikel in schematischer Darstellung
- Figur 5: eine weitere Ausführungsform der Vorrichtung zum Aufbringen einer Zwischenlage auf ein Segment für ein stabförmigen Rauchartikel in schematischer Darstellung
- Figur 6 - 11: weitere Ausführungsformen der Vorrichtung zum Aufbringen einer Zwischenlage auf einem Segment eines stabförmigen Rauchartikels

Im Rahmen der Erfindung sind Merkmale, die mit "insbesondere" oder "vorzugsweise" gekennzeichnet sind, als fakultative Merkmale zu verstehen. In den Zeichnungen sind jeweils gleiche oder gleichartige Elemente und/oder Teile mit denselben Bezugsziffern versehen, so dass von einer erneuten Vorstellung jeweils abgesehen wird.

Figur 1 zeigt einen stabförmigen Rauchartikel 1 der tabakverarbeitenden Industrie, insbesondere einen HnB-Artikel, der ein tabakhaltiges Segment 2, ein mit einem Hohlraum 6 versehenes Abstandssegment 3, welches von einem Umhüllungsmaterial 10 umgeben sein kann, ein Kühlelement 4, welches von einem Umhüllungsmaterial 11 umhüllt ist, und ein Filtersegment 5 aufweist. Das Filtersegment 5 befindet sich am mundseitigen Ende 8 des Rauchartikels und das Segment 2, welches tabakhaltiges Substrat enthält, befindet sich am gegenüberliegenden Distal-Ende 9. Der stabförmige Artikel 1 ist mit einem Umhüllungsmaterial 40, insbesondere einem Umhüllungspapier, umgeben. Anstelle des hier durchgehenden Umhüllungspapiers kann auch eine Kombination von zwei oder mehr Umhüllungspapieren oder -materialien vorgesehen sein, welche in Längsaxialrichtung überlappend oder auch beabstandet zueinander angeordnet sein können. Zwischen der einen Stirnfläche 12 des tabakhaltigen Segments 2 und der einen Stirnfläche 13 des Abstandssegmentes 3 befindet sich die Zwischenlage 7. Die Zwischenlage 7 kann als Folienabschnitt ausgebildet sein, wobei die Folie Papier, Kunststoffe, Aluminium, andere Metalle und/oder tabakhaltiges Substrat aufweisen kann. Die Zwischenlage 7 ist mit einer Perforation 15 versehen. Die Zwischenlage 7 verhindert ein axiales Verschieben des tabakhaltigen Substrats und ermöglicht das Weiterleiten des Aerosols zum mundseitigen Ende 8 des Rauchartikels 1.

Figur 2 und 3 zeigen die Stirnfläche 13 des Abstandssegments 3 mit dem Hohlraum 6, der durch eine Zwischenlage 7 abgedeckt ist. Die Zwischenlage 7 ist bevorzugt im Bereich des Hohlraums 6 mit Öffnungen 14 versehen, insbesondere perforiert. Die Zwischenlage 7 kann unabhängig von der Ausführung des benachbarten Segmentes, hier als Abstandssegment (optional ausgebildet als Hohlfilter) ausgebildet, unterschiedliche Formen, Dicken und Öffnungen 14 aufweisen. Die Zwischenlage 7 kann rechteckig, quadratisch, rund, oval, abschnittsweise rund, als Hexagon, als Oktagon und/oder als Polygon ausgebildet sein. Mit einer rechteckigen Form lässt sich vorteilhaft Bahnmaterial verwenden, ohne dass ein nennenswerter Verschnitt an Bahnmaterial anfällt. Die Dicken der Zwischenlage 7, die Flächen der Zwischenlage 7 und die Fläche der Öffnungen 14 sind den Ansprüchen zu entnehmen. Die Geometrie der Öffnungen 14 ist ebenfalls unabhängig von den anderen Merkmalen der Zwischenlage 7 ausgebildet und kann rechteckig, oval, rund, geschlitzt oder andersartig ausgebildet sein.

Eine Zwischenlage 7 weist vorteilhaft ein Flächengewicht oder eine Grammatur zwischen 20 g/m² und 350 g/m², bevorzugt zwischen 30 g/m² und 250 g/m² auf.

Figur 4 zeigt eine Vorrichtung zum Aufbringen einer Zwischenlage 7 auf eine Stirnfläche 12, 13 eines stabförmigen Segmentes 2, 3 der tabakverarbeitenden Industrie. Die Vorrichtung 16 aus Figur 4 weist zwei nicht gezeigte als Bobinen-Bereitstellungsmittel ausgebildete Bahnspeicher als Teile von einer Bahnmaterialzuführeinrichtung 18 und einer Bahnmaterialzuführeinrichtung 29 auf, die das Bahnmaterial 20, 31 bereitstellen, für jeweilige Spuren A, B. Dies wird über ein oder jeweils über ein als Zugwalzenpaare 19, 30 ausgebildete Förderorgane A, B in Förderrichtung F1, F2 zu einer Trennvorrichtungen A 21 und zu einer Trennvorrichtung B 32 gefördert. Die Trennvorrichtungen A und B umfassen jeweils Messerwalzen 21, 32, wie sie beispielsweise von ihrem Typ her im Zusammenhang mit einem sogenannten Belagaparat bekannt sind, etwa gemäß der deutschen Patentanmeldung DE 10 2016 112 724 A1, insbesondere gemäß Figur 4, oder beispielsweise analog zu einer Schneideinrichtung gemäß der Anmeldung DE 10 2007 059 625 A1. Die Rotationsachsen der Messerwalzen 21, 32 sind bevorzugt quer zu dem Förderpfad F3 der Segmentfördereinrichtung 17 angeordnet.

Die in Fig. 4 und 5 schematisch dargestellte Vorrichtung 16 hat eine zweispurige Ausbildung mit einer Spur A und einer Spur B, bei welcher die Spur A auf einer Seite A des Förderpfades F3 und die Spur B auf der der Seite A gegenüberliegenden Seite B angeordnet ist. Spur A ist benachbart zu der Segmentfördereinrichtung 17 zum Aufnehmen von Segmenten 2, 3 und Fördern der Segmente 2, 3 entlang des Förderpfades F3 ausgebildet. Spur A ist versehen mit einer Bahnmaterialzuführeinrichtung A 18. Die Bahnmaterialzuführeinrichtung A 18 weist ein Förderorgan A 19 zum Fördern von Bahnmaterial A 20 und eine Trennvorrichtung A 21 zum Abtrennen einer Zwischenlage 7 von dem Bahnmaterial A 20 auf.

Die Vorrichtung 16 weist eine Verbundstoffstation A 22 zur Abgabe von Verbundstoff 23 und mit einer Applikationseinrichtung A 24 zum Applizieren einer Zwischenlage 7 auf der Stirnfläche 12, 13 des Segments 2, 3 auf. Die Applikationseinrichtung A 24 weist einen um eine, insbesondere quer zum Förderpfad F3 angeordnete, Rotationsachse A 25 umlaufend antreibbaren Rotationsförderer A 26 mit einem oder mehreren Halteelementen A 27 zum Halten einer oder mehrerer Zwischenlagen 7 auf.

Der Rotationsförderer A 26 weist eine zumindest abschnittsweise kreisförmige Umlaufbahn A 28 auf. Die Segmentfördereinrichtung 17, der Förderpfad F3, der Rotationsförderer A 26 und die Umlaufbahn A 28 sind derart ausgebildet, eingerichtet und zueinander ausgerichtet sind, dass der Abstand zwischen der Stirnfläche 12, 13 eines von der Segmentfördereinrichtung 17 aufgenommenen und entlang des Förderpfades F3 geförderten Segments 2, 3 und einer von einem Halteelement A 27 gehaltenen und auf der Umlaufbahn A 28 geförderten Zwischenlage 7 bis hin zu einem Kontakt der Stirnfläche 12, 13 des Segments 2, 3 mit der Zwischenlage 7 abnimmt und das Segment 2, 3 und die Zwischenlage 7 gegeneinander drückbar geführt sind.

Die Spur B ist benachbart zu der Segmentfördereinrichtung 17 zum Aufnehmen von Segmenten 2, 3 und Fördern der Segmente 2,3 entlang des Förderpfades F3 ausgebildet. Die Spur B ist versehen mit einer Bahnmaterialzuführeinrichtung B 29. Die Bahnmaterialzuführeinrichtung B 29 weist ein Förderorgan B 30 zum Fördern von Bahnmaterial B 31 und eine Trennvorrichtung B 32 zum Abtrennen einer Zwischenlage 7 von dem Bahnmaterial B 31 auf. Es ist eine Verbundstoffstation B 33 zur Abgabe von Verbundstoff 34 vorgesehen.

Die Vorrichtung 16 weist eine Applikationseinrichtung B 35 zum Applizieren einer Zwischenlage 7 auf der Stirnfläche 12, 13 des Segments 2, 3 auf.

Die Applikationseinrichtung B 35 weist einen um eine, insbesondere quer zum Förderpfad F3 angeordnete, Rotationsachse B 36 umlaufend antreibbaren Rotationsförderer B 37 mit einem oder mehreren Halteelementen 38 zum Halten einer oder mehrerer Zwischenlagen 7 auf.

Der Rotationsförderer B 37 weist eine zumindest abschnittsweise kreisförmige Umlaufbahn B 39 auf. Die Segmentfördereinrichtung 17, der Förderpfad F3, der Rotationsförderer B 37 und die Umlaufbahn B 39 sind derart ausgebildet, eingerichtet und zueinander ausgerichtet, dass der Abstand zwischen der Stirnfläche 12, 13 eines von der Segmentfördereinrichtung 17 aufgenommenen und entlang des Förderpfades F3 geförderten Segments 2, 3 und einer von einem Halteelement B 38 gehaltenen und auf der Umlaufbahn B 39 geförderten Zwischenlage 7 bis hin zu einem Kontakt der Stirnseite 12, 13 des Segments 2, 3 mit der Zwischenlage 7 abnimmt und das Segment 2, 3 und die Zwischenlage 7 gegeneinander drückbar geführt sind. Spur A und Spur B sind bevorzugt zumindest teilweise zueinander achsensymmetrisch aufgebaut. Funktionsgleiche Bestandteile der Spur A und der Spur B sind bevorzugt zumindest teilweise einander spurweise gegenüberliegend oder spurweise zueinander versetzt angeordnet sind.

Die Segmentfördereinrichtung 17 weist eine drehantreibbare Trommel mit über den Umfang äquidistant verteilt angeordneten, über Durchtrittsöffnungen mit Vakuum beaufschlagbare Aufnahmemulden auf. Einer oder jeder Spur A, B ist ein Abschnitt der Trommel zugeordnet. In einer Abwandlung weist die Segmentfördereinrichtung 17 einen umlaufend antreibbaren Fördergurt mit über die Tragseite äquidistant verteilt angeordneten, über Durchtrittsöffnungen mit Vakuum beaufschlagbare Aufnahmemulden auf. Einer oder jeder Spur A, B ist ein Abschnitt des Fördergurtes zugeordnet.

Das Förderorgan A 19 und/oder das Förderorgan B 30 sind als ein Förderwalzenpaar mit aufeinander zu und voneinander weg beweglichen Förderwalzen ausgebildet und einer oder jeder Spur A, B ist ein Förderwalzenpaar zugeordnet.

Die Trennvorrichtung A 21 und/oder die Trennvorrichtung B 32 sind als drehantreibbare Messerwalze mit über den Umfang verteilt angeordneten Messern ausgebildet. Einer oder jeder Spur A, B ist eine Messerwalze zugeordnet ist.

Die Verbundstoffstation A 22 und/oder die Verbundstoffstation B 33 weisen eine Walzenauftragseinrichtung zum Abgeben und Auftragen von Verbundstoff mittels einer umlaufend angetriebenen Walzenumfangsfläche auf. Einer oder jeder Spur A, B ist eine Walzenauftragseinrichtung zugeordnet. In Abwandlungen hiervon können Düsenauftragseinrichtungen zum Abgeben und Auftragen von Verbundstoff vorgesehen sein. Einer oder jeder Spur A, B eine Düsenauftragseinrichtung zugeordnet.

Der Rotationsförderer 26 und/oder der Rotationsförderer B 37 weist eine drehantreibbare, mit Vakuum beaufschlagbare Saugwalze mit über den Umfang verteilt angeordneten, als Saugabschnitte ausgebildete Halteelemente auf. Einer oder jeder Spur A, B ist eine derartige Saugwalze zugeordnet. Bei einer Abwandlung weist der Rotationsförderer A 26 und/oder der Rotationsförderer B 37 einen umlaufend antreibbaren Fördergurt mit über die Tragseite äquidistant verteilt angeordneten, über Durchtrittsöffnungen mit Vakuum beaufschlagbare Aufnahmemulden auf. Einer oder jeder Spur A, B kann ein derartiger Fördergurt zugeordnet sein.

Die Segmentfördereinrichtung 17 ist zum Aufnehmen eines doppelt langen Segments ausgebildet und eingerichtet, bevorzugt zum Aufnehmen einer Reihe aufeinander beabstandet folgender doppelt langer Segmente.

Der Rotationsförderer A 26 und der Rotationsförderer B 37 sind zueinander benachbart angeordnet. Der minimale Abstand zwischen der Umlaufbahn A 28 und der Umlaufbahn B 39 liegt in einem Bereich zwischen 10 mm und 80 mm, bevorzugt zwischen 12 mm und 60 mm. Dieser Abstand entspricht bevorzugt der Länge eines doppeltlangen Segments 2, 3 abzüglich 0,05 mm bis 1,0 mm, bevorzugt abzüglich 0,07 mm bis 0,8 mm.

Die Bahnmaterialzuführeinrichtung 18 und/oder die Bahnmaterialzuführeinrichtung B 29 sind jeweils mit einem Bahnspeicher und mit einer Perforationseinrichtung versehen ist, wobei die jeweilige Perforationseinrichtung ausgebildet und eingerichtet ist, Durchtrittsöffnungen in das jeweilige Bahnmaterial A, B, 20, 31 einzubringen, bevorzugt in vorgebbaren Abständen zueinander, bevorzugt in Querrichtung und/oder in Längsrichtung der Transportrichtung des jeweiligen Bahnmaterials.

Fig. 5 zeigt eine zu der Figur 4 ähnliche Ausführungsform mit einer Spur A und einer Spur B. Bei der Ausführungsform gemäß Fig. 5 sind die Verbundstoffstationen 22 (A) und 33 (B) mit Düsenbesprühungseinheiten versehen, welche aus einem gemeinsamen Vorrat gespeist werden können, oder Abwandlung dazu aus getrennt gehaltenen Vorräten gespeist werden können. Bei dieser Ausführungsform wird der jeweilige Verbundstoff 23, 34 auf die jeweiligen Zwischenlagen 7 aufgetragen, die zuvor von an den Trennstationen 21 und 32 abgetrennt wurden. Im Bedarfsfall kann es auch vorgesehen sein, die Stirnflächen 12, 13 der Segmente 2, 3 und die Zwischenlagen 7 jeweils mit Verbundstoff 23, 34 zu versehen, um eine bessere Verbindung zu erzielen. Hierzu können die Ausführungsformen nach Fig. 4 und 5 entsprechend kombiniert und modifiziert werden.

In einer Abwandlung der vorstehend beschriebenen Ausführungsbeispiele ist eine Ausführungsform mit einer einzigen Spur ausgebildet. Dabei kann es sich beispielsweise um einen Aufbau mit der Spur A oder der Spur B handeln.

Diese Ausführungsform umfasst eine Vorrichtung 16 zum Anbringen einer Zwischenlage 7 an einer Stirnfläche 12, 13 eines Segments 2, 3 eines stabförmigen Artikels 1 der tabakverarbeitenden Industrie, mit einer Spur A oder B, welche versehen ist mit einer Segmentfördereinrichtung 17 zum Aufnehmen von Segmenten 2, 3 und Fördern der Segmente 2, 3 entlang eines Förderpfades F3. Sie hat eine Bahnmaterialzuführeinrichtung 18 oder 29, welche ein Förderorgan 19 oder 30 zum Fördern von Bahnmaterial 20 oder 31 und eine Trennvorrichtung 21 oder 32 zum Abtrennen einer Zwischenlage 7 von dem Bahnmaterial 20 oder 31 aufweist. Sie hat eine Verbundstoffstation 22 oder 33 zur Abgabe von Verbundstoff 23 oder 34. Sie hat eine Applikationseinrichtung 24 oder 35 zum Applizieren einer Zwischenlage 7 auf der Stirnfläche 12, 13 des Segments 2, 3, bei welcher die Applikationseinrichtung 24 oder 35 einen um eine, insbesondere quer zum Förderpfad F3 angeordnete, Rotationsachse 25, 36 umlaufend antreibbaren Rotationsförderer 26 oder 37 mit einem oder mehreren Halteelementen 27 oder 38 zum Halten einer oder mehrerer Zwischenlagen 7 aufweist. Der Rotationsförderer 26 oder 37 kann eine zumindest abschnittsweise kreisförmige Umlaufbahn 28 oder 39 aufweisen. Bei dieser Ausführungsform kann die Segmentfördereinrichtung 17, der Förderpfad F3, der Rotationsförderer 26 oder 37 und die Umlaufbahn 28 oder 39 derart ausgebildet, eingerichtet und zueinander ausgerichtet sein, dass der Abstand zwischen der Stirnseite 12, 13 eines von der Segmentfördereinrichtung 17 aufgenommenen und entlang des Förderpfades F3 geförderten Segments 2, 3 und einer von einem Halteelement 27 oder 38 gehaltenen und auf der Umlaufbahn 28 oder 39 geförderten Zwischenlage 7 bis hin zu einem Kontakt der Stirnseite 12, 13 des Segments 2, 3 mit der Zwischenlage 7 abnimmt und das Segment 2, 3 und die Zwischenlage 7 gegeneinander drückbar geführt sind.

In Figur 6 ist eine Ausgestaltung einer einbahnigen Vorrichtung 16 zum Aufbringen einer Zwischenlage 7 auf die Stirnfläche eines Abstandssegments 3 gezeigt. Auf einer Segmentfördereinrichtung 17, welche in Form einer speziellen Muldentrommel, bei der über ein Kurvengetriebe auf der Mantelfläche die Mulden in Abhängigkeit der Förderposition gekippt und/ oder aufgestellt werden können, oder einer Kegeltrommeln ausgebildet ist, wird das Abstandsegment 3 in Förderrichtung F3 transportiert und senkrecht aufgestellt. Die Segmentfördereinrichtung 17 kann wahlweise ein Segment, insbesondere ein Abstandsegment 3, oder mehrere nebeneinander angeordnete Segmente befördern. Beispielsweise besteht eine Segmentanordnung aus einem als Mundstück ausgebildetes Filtersegment 5, einem Kühlelement 4 und einem Abstandssegment 3. Dieses Zwischenprodukt wird während des Transportes auf der Segmentfördereinrichtung 17 mit einer Zwischenlage 7 versehen. Ein Bahnmaterial 31 wird bereitgestellt und über das Förderorgan 30, welches bevorzugt als Zugrollenpaar ausgebildet ist, einer Trennvorrichtung 32 zugeführt. Diese Trennvorrichtung kann als Belagapparat ausgebildet sein, der aus dem bahnartigem Material 31 die Zwischenlage 7 herausschneidet und an die Applikationseinrichtung 35 übergibt, welche die Zwischenlage 7 auf der Stirnfläche des stabförmigen Produktes, insbesondere eines Abstandssegmentes 3, aufbringt. Es ist wahlweise eine in Figur 6 nicht gezeigte Verbundstoffstation 33 vorgesehen, die wahlweise das Bahnmaterial 31, die Zwischenlage 7 und/oder die Stirnfläche des stabförmigen Produktes, insbesondere die Stirnfläche des Abstandsegments 3, mit einem Verbundstoff 34 versieht.

In Figur 7 ist eine zweibahnige Ausgestaltung der in Figur 6 gezeigten Vorrichtung 16 dargestellt. Die Segmentfördereinrichtung 17 ist bevorzugt als Muldentrommel ausgebildet und transportiert bevorzugt ein doppeltlanges Abstandsegment 3 oder ein aus mehreren Segmenten bestehendes doppeltes Zwischenprodukt, wobei die äußeren Stirnseiten des beförderten Produktes mit einer Zwischenlage 7 versehen werden. In Analogie zu der in Figur 4 und/oder Figur 5 gezeigten Ausführungsform werden zwei Bahnmaterialien 20, 31 (in Figur 7 nicht gezeigt) zwei Trendvorrichtungen 21, 32 und zwei Applikationseinrichtungen 24, 35 zugeführt. Durch das beidseitige Aufbringen einer Zwischenlage 7 auf das beförderte stabförmige Produkt ist ein Aufstellen oder Kippen des Produktes nicht zwingend vorteilhaft, aber bei bestimmten Ausgestaltungen konstruktionsbedingt bevorzugt.

In Figur 8 ist eine Ausführungsform der Vorrichtung 16 zum Aufbringen einer Zwischenlage 7 auf einem Tabakprodukt, insbesondere einem Abstandsegment 3, gezeigt. Der Vorrichtung 16 wird ein Bahnmaterial 20 zur Herstellung einer Zwischenlage 7 zugeführt und durch eine Trennvorrichtung 21, welche als Laserschneideinrichtung ausgebildet ist, in eine spezifische Ausgestaltung einer Zwischenlage 7, beispielsweise gemäß der in Figur 2 oder Figur 3 gezeigten Zwischenlage 7, geschnitten. Hierfür wird das Bahnmaterial 20 auf einem Rotationsförderer 26, insbesondere durch Unterdruck gehalten, und der Trenneinrichtung 21 zugeführt. Die derart herausgetrennte Zwischenlage 7 aus dem Bahnmaterial 20 wird bevorzugt durch Unterdruck auf dem Rotationsförderer 26 gehalten und der Rest der Materialbahn 20 wird abgefördert. In einer bevorzugten Ausführungsform wird die Zwischenlage 7 derart aus dem Bahnmaterial 20 herausgeschnitten, dass die bahnartige Struktur des Bahnmaterials 20 erhalten bleibt und durch beispielsweise eine Aufwickelvorrichtung abzutransportieren ist. Der Rotationsförderer 26 übergibt die Zwischenlage 7 alternierend an den Rotationsförderer 37 und an eine Applikationseinrichtung 24. Der Rotationsförderer 37 übergibt die Zwischenlage 7 an eine Applikationseinrichtung 35. Die Applikationseinrichtungen 24, 35 weisen in dieser Ausführungsform, bevorzugt jeweils, einen Rotationsförderer mit parallel angeordneten Drehachsen auf, wobei die Applikationseinrichtungen 24, 35, bevorzugt jeweils, mit einer Verbundstoffstation 22, 33 wirkverbunden sind, sodass die nach außen gerichtete Seite der Zwischenlage 7 mit einem Verbundstoff 23, 34, insbesondere einem Leim, versehen wird. Die Segmentfördereinrichtung 17, ausgebildet als Muldentrommel, fördert das Tabakprodukt, insbesondere ein doppeltlanges Abstandsegment 3, um die beleimten Zwischenlagen 7 auf die Stirnflächen des doppeltlangen Abstandsegments 3 aufzubringen. Das doppeltlange Abstandssegment 3 wird nach dem Aufbringen der Zwischenlagen 7 entlang der Förderrichtung F3 von der Segmentfördereinrichtung 17 transportiert und an nachfolgende Fördererorgane zur Weiterverarbeitung übergeben.

Die in Figur 9 gezeigte Vorrichtung ist eine Abwandlung der in Figur 8 gezeigten Ausführungsform. Aus Gründen der Übersichtlichkeit werden die in Figur 8 beschriebenen Bestandteile der Vorrichtung 16 nicht wiederholt. Das Bahnmaterial 20 wird einem Rotationsförderer 37 zugeführt und im Gegensatz zu der in Figur 8 gezeigten Ausführungsform die Zwischenlage 7 nicht mit einer Laserschneideinrichtung, sondern mit einer mechanischen Schneideinrichtung, ins besondere mit einer Messerwalzen- oder einer Stanzvorrichtung, herausgetrennt. Die weitere Beförderung auf dem Rotationsförderer 37, die Übergabe an den Rotationsförderer 26 sowie die Übergabe an die Applikationseinrichtungen 24, 35 erfolgt analog zu der in Figur 8 gezeigten Ausführungsform. Jeder Applikationseinrichtung 24, 35 ist eine Verbundstoffstation 22, 33 zugeordnet, die wahlweise jeweils, mehrere Auftragsorgane 61, 62, 63, 64 aufweisen kann. Die Anzahl der Auftragsorgane jeder Verbundstoffstation 22, 33 ist variabel an die Gegebenheiten der Vorrichtung 16 anpassbar.

Figur 10 und Figur 11 zeigen weitere Ausführungsformen der Vorrichtung 16 zum Aufbringen einer Zwischenlage 7 auf einem Tabakprodukt, insbesondere einem Abstandssegment 3. Bei dieser Ausführungsform wird die Zwischenlage 7 durch ein Bahnmaterial 20, 31 bereitgestellt. Das Bahnmaterial 20, 31 ist durch ein Trägermaterial 60 gekennzeichnet, auf welchem die Zwischenlage 7, bevorzugt in einer zum Aufbringen vorgefertigten Form, bereitgestellt wird. Durch die Umlenkungsrollen 53, 54, 55, 56 ist das Bahnmaterial 20, 31 zum Aufbringen der Zwischenlage 7 zu der Segmentfördereinrichtung 17 ausgerichtet. Die Segmentfördereinrichtung 17 ist als Muldentrommel ausgestaltet, weist zwei Taumelscheiben 70, 71 auf, durch die die Zwischenlage 7 auf die Stirnfläche des sich auf der Segmentfördervorrichtung 17 befindende doppeltlange Abstandssegment 3 aufgebracht, insbesondere aufgedrückt, wird. Das Bahnmaterial 20, 31 wird, nachdem es die Taumelscheiben 70, 71 erreicht hat, von einer Umlenkvorrichtung 57, 58, bevorzugt eine Umlenkrolle oder ein Umlenkdorn, bevorzugt um einen Winkel zwischen 70° und 180°, besonders bevorzugt zwischen 90° und 180° umgelenkt, sodass die Zwischenlage 7 von dem Trägermaterial 60 durch die Umlenkung abgelöst und/oder entfernt wird. Die in der Figur 10 dargestellte Umlenkung entspricht einem Winkel von im Wesentlichen 180°. Bevorzugt handelt es sich um eine mit einer einseitigen Klebefläche ausgebildete Zwischenlage 7, die von dem Trägermaterial 60 durch die Umlenkung des Trägermaterials 60 gelöst wird und durch eine Aufnahme 72, die die Zwischenlage 7 bevorzugt durch Saugluft an der Taumelscheibe hält, zur Stirnfläche des Abstandssegments 3 befördert. Sobald das doppeltlange Abstandssegment 3 der Segmentfördereinrichtung 17 zugeführt wird, verringert sich der Abstand der beiden Taumelscheiben 70, 71 und die Zwischenlage 7 wird auf die Stirnflächen des doppeltlangen Abstandssegments 3 aufgebracht. Anschließend wird das doppeltlange Abstandssegment 3, welches beidseitig mit einer Zwischenlage versehen ist, an weitere Fördereinrichtungen oder Bearbeitungseinrichtungen übergeben.

Alternativ zu der in Figur 10 gezeigten Vorrichtung kann das Aufbringen der Zwischenlage 7 auf einem einfach oder doppeltlangen Abstandssegment 3 nicht ausschließlich über die Taumelscheiben 70, 71 erfolgen, sondern alternativ direkt von dem Trägermaterial 60 auf die Stirnfläche des Abstandssegmentes 3 aufgebracht werden. Hierfür ist eine Umlenkungsrolle, eine Umlenkvorrichtung oder ein Umlenkdorn 57, 58 derart angeordnet, dass direkt während oder nach der Trennung der Zwischenlage 7 vom Trägermaterial 60 das Aufbringen auf der Stirnseite des Abstandssegmentes 3 erfolgt. Bevorzugt ist die Umlenkvorrichtung derart angeordnet und ausgebildet die Zwischenlage 7 auf die Stirnfläche des Abstandssegments 3 zu drücken.

Eine weitere von den anderen unabhängige Ausführungsform eines Verfahren zum Aufbringen einer Zwischenlage 7 auf die Stirnfläche 12, 13 eines Segmentes 2, 3 eines stabförmigen Artikels 1 der tabakverarbeitenden Industrie, weist folgende Schritte auf: Bereitstellen eines Segments 2, 3, insbesondere eines tabakhaltigen Segments und/oder eines Hohlfilter-Segments, Bereitstellen einer Zwischenlage 7, insbesondere Bereitstellen eines bahnförmigen Umhüllungsmaterials, insbesondere ein Papier und/oder Aluminium enthaltendes Umhüllungsmaterial 40, gekennzeichnet durch ein Anordnen der Zwischenlage 7, insbesondere einlagig, an einer Stirnseite 12, 13 des bereitgestellten Segments 2, 3 und insbesondere Umhüllen mit dem bereitgestellten bahnförmigen Umhüllungsmaterial 40, wobei das bereitgestellte Segment 2, 3, insbesondere queraxial, in die Förderrichtung F3 befördert wird und um mindestens 30° 45°, 60° oder 90° um eine Drehachse gedreht wird, wobei insbesondere die Drehachse parallel zur Förderrichtung F3 der Segmente 2, 3 ausgerichtet ist.

In der vorliegenden Anmeldung werden Stirnfläche und Stirnseite synonym verwendet. Im Zweifel soll unter dem Begriff Stirnfläche beispielsweise nicht allein eine physisch vorhandene mit Material ausgefüllte Fläche verstanden werden, sondern auch eventuelle "Leerflächen" mit einschließen.

## Patentansprüche

1. Stabförmiger Rauchartikel (1) der tabakverarbeitenden Industrie mit mindestens zwei längsaxial angeordneten Segmenten (2, 3), die mit einer Umhüllungsstruktur (40) miteinander verbunden sind, wobei der Rauchartikel (1) folgendes aufweist:
a. ein mundseitiges Ende (8) und ein dem mundseitigen Ende gegenüberliegendes Distal-Ende (9),
b. ein erstes Segment (2), das ein tabakhaltiges Substrat aufweist, bevorzugt unmittelbar am Distal-Ende (9) des Rauchartikels (1) angeordnet,
c. ein zweites Segment (3), insbesondere zu dem ersten Segment (2) benachbart angeordnet, mit einer äußeren Mantelfläche, einem in längsaxialer Richtung angeordneten Hohlraum (6) und einer inneren Mantelfläche und
d. eine Zwischenlage (7), bevorzugt vollständig oder teilweise bestehend aus Papier, Aluminium, Kunststoff, Metall und/oder tabakhaltiger Folie, die eine Dicke und eine Fläche aufweist,
e. wobei die Zwischenlage (7) zwischen den Stirnflächen (12, 13) zweier benachbarter Segmente (2, 3) angeordnet ist, insbesondere zwischen dem ersten Segment (2) und dem zweiten Segment (3),
wobei die Zwischenlage (7) derart zwischen den Stirnflächen (12, 13) zweier benachbarter Segmente (2, 3) angeordnet ist, dass die längsaxiale Projektion der Zwischenlage (7) ausschließlich einen Bereich der Stirnflächen (12, 13) bedeckt, **dadurch gekennzeichnet, dass** die Zwischenlage (7) eine Oberseite und eine Unterseite aufweist und die Oberseite und/oder Unterseite durch einen Verbundstoff (23, 34), insbesondere eine Flüssigkeit, ein Klebstoff, ein Leim oder ein pastöses Material, mit einer Stirnfläche (12, 13) eines an die Zwischenlage (7) angrenzenden Segments (2, 3) verbunden ist, insbesondere Oberseite mit einer Stirnfläche (13) des zweiten Segments (3) und/oder die Unterseite mit einer Stirnfläche (12) des ersten Segments (2),
dass die Zwischenlage (7) zumindest abschnittsweise mit Öffnungen (14), insbesondere einer Perforation (15), versehen ist, wobei insbesondere die gesamte Fläche der Öffnungen (14) zwischen 5 mm² und 25 mm², bevorzugt zwischen 10 mm² und 15 mm² beträgt,
und dass jeder Randabschnitt der Zwischenlage (7) einen radialen Abstand zur Umhüllungsstruktur (40) aufweist, insbesondere größer als 0,2 mm.

2. Stabförmiger Rauchartikel (1) gemäß Anspruch 1, **dadurch gekennzeichnet, dass** am mundseitigen Ende (8) des Rauchartikels (1) ein Mundstück (5), insbesondere ein Filtersegment, angeordnet ist.

3. Stabförmiger Rauchartikel (1) gemäß einem der vorangegangenen Ansprüche, **dadurch gekennzeichnet, dass** das erste Segment (2) zumindest teilweise gekrimpte tabakhaltige Folie, in Streifen geschnittene tabakhaltige Folie oder Schnipseln aus tabakhaltiger Folie aufweist und/oder das zweite Segment (3) als Hohlkörper, insbesondere als NWA-Hohlfilter oder als mit ein oder zwei Umhüllungslagen (10) versehener Hohl-Acetatfilter, ausgebildet ist.

4. Verfahren zum Aufbringen einer Zwischenlage (7) auf die Stirnfläche (12, 13) eines Segmentes (2, 3) eines stabförmigen Artikels (1) der tabakverarbeitenden Industrie, aufweisend folgende Schritte:
a. Bereitstellen eines Segments (2, 3), insbesondere eines tabakhaltigen Segments und/oder eines Hohlfilter-Segments,
b. Bereitstellen einer Zwischenlage (7),
c. insbesondere Bereitstellen eines bahnförmigen Umhüllungsmaterials, insbesondere Papier und/oder Aluminium enthaltendes Umhüllungsmaterial (40),
d. Anordnen der Zwischenlage (7), insbesondere einlagig, an einer Stirnseite (12, 13) des bereitgestellten Segments (2, 3) und
e. insbesondere Umhüllen mit dem bereitgestellten bahnförmigen Umhüllungsmaterial (40),
**dadurch gekennzeichnet, dass** die Zwischenlage (7) als ein Abschnitt eines Bahnmaterials (20, 31) oder auf einem bahnartigen Trägermaterial (60) bereitgestellt wird,
dass die Zwischenlage (7) zumindest abschnittsweise mit Öffnungen (14), insbesondere einer Perforation (15), versehen wird oder ist, wobei insbesondere die gesamte Fläche der Öffnungen (14) zwischen 5 mm² und 25 mm², bevorzugt zwischen 10 mm² und 15 mm² beträgt,
dass eine Stirnfläche (12, 13) des bereitgestellten Segments (2, 3) und/oder die Zwischenlage (7), insbesondere die Unter- und/oder Oberseite der Zwischenlage (7), mit einem Verbundstoff (23, 34), insbesondere einer Flüssigkeit, einem Klebstoff, einem Leim oder einem pastösem Material, beaufschlagt wird, und dass in einem weiteren Verfahrensschritt der Abschnitt von dem bereitgestellten Bahnmaterial abgetrennt, insbesondere zerschnitten, gelasert, gerissen oder gestanzt, und von dem Bahnmaterial (20, 31) beabstandet wird.

5. Verfahren nach Anspruch 4, **dadurch gekennzeichnet, dass** in einem weiteren Verfahrensschritt die Zwischenlage (7) von dem Trägermaterial (60) getrennt, insbesondere abgezogen oder abgelöst, und von dem Trägermaterial (60) beabstandet wird.

6. Verfahren gemäß Anspruch 4 oder 5, **dadurch gekennzeichnet, dass** die Zwischenlage (7) auf eine Stirnfläche (12, 13) des bereitgestellten Segments (2, 3) angeordnet, insbesondere mit der Stirnfläche (12, 13) verbunden, wird.

7. Verfahren gemäß Anspruch 4, 5 oder 6, **dadurch gekennzeichnet, dass** die Zwischenlage (7) während und/oder nach dem Trennvorgang durch Unterdruck gehalten und/oder gefördert wird.

8. Vorrichtung (16) zum Anbringen einer Zwischenlage (7) an einer Stirnfläche (12, 13) eines Segments (2, 3) eines stabförmigen Artikels (1) der tabakverarbeitenden Industrie, mit einer Spur (A, B), welche versehen ist mit einer Segmentfördereinrichtung (17) zum Aufnehmen von Segmenten (2, 3) und Fördern der Segmente (2, 3) entlang eines Förderpfades (F3), mit einer Bahnmaterialzuführeinrichtung (18, 29), welche ein Förderorgan (19, 30) zum Fördern von Bahnmaterial (20, 31) und eine Trennvorrichtung (21, 32) zum Abtrennen einer Zwischenlage (7) von dem Bahnmaterial (20, 31) aufweist, mit einer Verbundstoffstation (22, 33) zur Abgabe von Verbundstoff (23, 34) und mit einer Applikationseinrichtung (24, 35) zum Applizieren einer Zwischenlage (7) auf der Stirnfläche (12, 13) des Segments (2, 3), bei welcher die Applikationseinrichtung (24, 35) einen um eine, insbesondere quer zum Förderpfad (F3) angeordnete, Rotationsachse (25, 36) umlaufend antreibbaren Rotationsförderer (26, 37) mit einem oder mehreren Halteelementen (27, 38) zum Halten einer oder mehrerer Zwischenlagen (7) aufweist und der Rotationsförderer (26, 37) eine zumindest abschnittsweise kreisförmige Umlaufbahn (28, 39) aufweist und bei welcher die Segmentfördereinrichtung (17), der Förderpfad (F3), der Rotationsförderer (26, 37) und die Umlaufbahn (28 ,39) derart ausgebildet, eingerichtet und zueinander ausgerichtet sind, dass der Abstand zwischen der Stirnseite (12, 13) eines von der Segmentfördereinrichtung (17) aufgenommenen und entlang des Förderpfades (F3) geförderten Segments (2, 3) und einer von einem Halteelement (27, 38) gehaltenen und auf der Umlaufbahn (28, 39) geförderten Zwischenlage (7) bis hin zu einem Kontakt der Stirnseite (12, 13) des Segments (2, 3) mit der Zwischenlage (7) abnimmt und das Segment (2, 3) und die Zwischenlage (7) gegeneinander drückbar geführt sind.

9. Vorrichtung nach Anspruch 8, **gekennzeichnet durch** eine zweispurige Ausbildung mit einer Spur A und einer Spur B, bei welcher die Spur A auf einer Seite A des Förderpfades (F3) und die Spur B auf der der Seite A gegenüberliegenden Seite B angeordnet ist, Spur A benachbart zu der Segmentfördereinrichtung (17) zum Aufnehmen von Segmenten (2, 3) und Fördern der Segmente (2, 3) entlang des Förderpfades (F3) ausgebildet ist, und Spur A versehen ist mit einer Bahnmaterialzuführeinrichtung A (18), welche ein Förderorgan A (19) zum Fördern von Bahnmaterial A (20) und eine Trennvorrichtung A (21) zum Abtrennen einer Zwischenlage (7) von dem Bahnmaterial A (20) aufweist, mit einer Verbundstoffstation A (22) zur Abgabe von Verbundstoff A (23) und mit einer Applikationseinrichtung A (24) zum Applizieren einer Zwischenlage (7) auf der Stirnfläche (12, 13) des Segments (2, 3), bei welcher die Applikationseinrichtung A (24) einen um eine, insbesondere quer zum Förderpfad (F3) angeordnete, Rotationsachse A (25) umlaufend antreibbaren Rotationsförderer A (26) mit einem oder mehreren Halteelementen A (27) zum Halten einer oder mehrerer Zwischenlagen (7) aufweist und der Rotationsförderer A (26) eine zumindest abschnittsweise kreisförmige Umlaufbahn A (28) aufweist und bei welcher die Segmentfördereinrichtung (17), der Förderpfad (F3), der Rotationsförderer A (26) und die Umlaufbahn A (28) derart ausgebildet, eingerichtet und zueinander ausgerichtet sind, dass der Abstand zwischen der Stirnfläche (12, 13) eines von der Segmentfördereinrichtung (17) aufgenommenen und entlang des Förderpfades (F3) geförderten Segments ( ) und einer von einem Halteelement A (27) gehaltenen und auf der Umlaufbahn A (28) geförderten Zwischenlage (7) bis hin zu einem Kontakt der Stirnfläche (12, 13) des Segments (2, 3) mit der Zwischenlage (7) abnimmt und das Segment (2, 3) und die Zwischenlage (7) gegeneinander drückbar geführt sind und Spur B benachbart zu der Segmentfördereinrichtung (17) zum Aufnehmen von Segmenten (2, 3) und Fördern der Segmente (2,3) entlang des Förderpfades (F3) ausgebildet ist, und Spur B versehen ist mit einer Bahnmaterialzuführeinrichtung B (29), welche ein Förderorgan B (30) zum Fördern von Bahnmaterial B (31) und eine Trennvorrichtung B (32) zum Abtrennen einer Zwischenlage (7) von dem Bahnmaterial B (31) aufweist, mit einer Verbundstoffstation B (33) zur Abgabe von Verbundstoff B (34) und mit einer Applikationseinrichtung B (35) zum Applizieren einer Zwischenlage (7) auf der Stirnfläche (12, 13 ) des Segments (2, 3), bei welcher die Applikationseinrichtung B (35) einen um eine, insbesondere quer zum Förderpfad (F3) angeordnete, Rotationsachse B (36) umlaufend antreibbaren Rotationsförderer B (37) mit einem oder mehreren Halteelementen (38) zum Halten einer oder mehrerer Zwischenlagen (7) aufweist und der Rotationsförderer B (37) eine zumindest abschnittsweise kreisförmige Umlaufbahn B (39) aufweist und bei welcher die Segmentfördereinrichtung (17), der Förderpfad (F3), der Rotationsförderer B (37) und die Umlaufbahn B (39) derart ausgebildet, eingerichtet und zueinander ausgerichtet sind, dass der Abstand zwischen der Stirnfläche (12, 13) eines von der Segmentfördereinrichtung (17) aufgenommenen und entlang des Förderpfades (F3) geförderten Segments (2, 3) und einer von einem Halteelement B (38) gehaltenen und auf der Umlaufbahn B (39) geförderten Zwischenlage (7) bis hin zu einem Kontakt der Stirnseite (12, 13) des Segments (2, 3) mit der Zwischenlage (7) abnimmt und das Segment (2, 3) und die Zwischenlage (7) gegeneinander drückbar geführt sind, wobei Spur A und Spur B bevorzugt zumindest teilweise zueinander achsensymmetrisch aufgebaut und funktionsgleiche Bestandteile der Spur A und der Spur B bevorzugt zumindest teilweise einander spurweise gegenüberliegend oder spurweise zueinander versetzt angeordnet sind.

10. Vorrichtung nach Anspruch 8 oder 9, **dadurch gekennzeichnet, dass** die Segmentfördereinrichtung (17) eine drehantreibbare Trommel mit über den Umfang äquidistant verteilt angeordneten, über Durchtrittsöffnungen mit Vakuum beaufschlagbare Aufnahmemulden aufweist und einer oder jeder Spur A, B ein Abschnitt der Trommel zugeordnet ist, oder einen umlaufend antreibbaren Fördergurt mit über die Tragseite äquidistant verteilt angeordneten, über Durchtrittsöffnungen mit Vakuum beaufschlagbare Aufnahmemulden aufweist und einer oder jeder Spur A, B ein Abschnitt des Fördergurtes zugeordnet ist.

11. Vorrichtung nach einem der Ansprüche 8 bis 10, **dadurch gekennzeichnet, dass** das Förderorgan A (19) und/oder das Förderorgan B (30) als ein Förderwalzenpaar mit aufeinander zu und voneinander weg beweglichen Förderwalzen ausgebildet und einer oder jeder Spur A, B ein Förderwalzenpaar zugeordnet ist.

12. Vorrichtung nach einem der Ansprüche 8 bis 11, **dadurch gekennzeichnet, dass** das die Trennvorrichtung A (21) und/oder die Trennvorrichtung B (32) als drehantreibbare Messerwalze mit über den Umfang verteilt angeordneten Messern ausgebildet und einer oder jeder Spur A, B eine Messerwalze zugeordnet ist.

13. Vorrichtung nach einem der Ansprüche 8 bis 12, **dadurch gekennzeichnet, dass** die Verbundstoffstation A (22) und/oder die Verbundstoffstation B (33) eine Walzenauftragseinrichtung zum Abgeben und Auftragen von Verbundstoff A, B (23, 34) mittels einer umlaufend angetriebenen Walzenumfangsfläche aufweist und einer oder jeder Spur A, B eine Walzenauftragseinrichtung zugeordnet ist oder eine Düsenauftragseinrichtung zum Abgeben und Aufträgen von Verbundstoff A, B (23, 34) aufweist und einer oder jeder Spur A, B eine Düsenauftragseinrichtung zugeordnet ist.

14. Vorrichtung nach einem der Ansprüche 8 bis 13, **dadurch gekennzeichnet, dass** der Rotationsförderer A (26) und/oder der Rotationsförderer B (37) eine drehantreibbare, mit Vakuum beaufschlagbare Saugwalze mit über den Umfang verteilt angeordneten, als Saugabschnitte ausgebildete Halteelemente (27, 38) aufweist und einer oder jeder Spur A, B eine derartige Saugwalze zugeordnet ist oder einen umlaufend antreibbaren Fördergurt mit über die Tragseite äquidistant verteilt angeordneten, über Durchtrittsöffnungen mit Vakuum beaufschlagbare Aufnahmemulden aufweist und einer oder jeder Spur A, B ein derartiger Fördergurt zugeordnet ist.

15. Vorrichtung nach einem der Ansprüche 8 bis 14, **dadurch gekennzeichnet, dass** die Segmentfördereinrichtung (17) zum Aufnehmen eines doppelt langen Segments ausgebildet und eingerichtet ist, bevorzugt einer Reihe aufeinander beabstandet folgender doppelt langer Segmente.

16. Vorrichtung nach einem der Ansprüche 9 bis 15, **dadurch gekennzeichnet, dass** der Rotationsförderer A (26) und der Rotationsförderer B (37) zueinander benachbart angeordnet sind und der minimale Abstand zwischen der Umlaufbahn A (28) und der Umlaufbahn B (39) in einem Bereich zwischen 10 mm und 80 mm, bevorzugt zwischen 12 mm und 60 mm liegt, bevorzugt der Länge eines doppeltlangen Segments (2, 3) abzüglich 0,05 mm bis 1,0 mm, bevorzugt abzüglich 0,07 mm bis 0,8 mm entspricht.

17. Vorrichtung nach einem der Ansprüche 8 bis 16, **dadurch gekennzeichnet, dass** die Bahnmaterialzuführeinrichtung (A, B, 18, 29) oder die Bahnmaterialzuführeinrichtung A (18) und/oder die Bahnmaterialzuführeinrichtung B (29) jeweils mit einem Bahnspeicher und mit einer Perforationseinrichtung versehen ist, wobei die jeweilige Perforationseinrichtung ausgebildet und eingerichtet ist, Durchtrittsöffnungen in das jeweilige Bahnmaterial (A, B, 20, 31) einzubringen, bevorzugt in vorgebbaren Abständen zueinander, bevorzugt in Querrichtung und/oder in Längsrichtung der Transportrichtung des jeweiligen Bahnmaterials.

## Claims

1. Rod-shaped smoking article (1) from the tobacco processing industry comprising at least two longitudinally-axially arranged segments (2, 3) which are interconnected by a wrapping structure (40), the smoking article (1) having the following:
a. a mouth-side end (8) and a distal end (9) opposite the mouth-side end,
b. a first segment (2) comprising a tobacco-containing substrate, preferably arranged directly at the distal end (9) of the smoking article (1),
c. a second segment (3), in particular arranged adjacent to the first segment (2), with an outer lateral surface, a cavity (6) arranged in the longitudinal-axial direction and an inner lateral surface and
d. an intermediate layer (7), preferably completely or partially consisting of paper, aluminum, plastic, metal and/or tobacco-containing film, which has a thickness and a surface area,
e. wherein the intermediate layer (7) is arranged between the end faces (12, 13) of two adjacent segments (2, 3), in particular between the first segment (2) and the second segment (3),
the intermediate layer (7) being arranged between the end faces (12, 13) of two adjacent segments (2, 3) such that the longitudinal-axial projection of the intermediate layer (7) only covers a region of the end faces (12, 13), **characterized in that** the intermediate layer (7) has an upper side and a lower side and the upper side and/or lower side is bonded by a bonding material (23, 34), in particular a liquid, an adhesive, a glue or a pasty material, to an end face (12, 13) of a segment (2, 3) adjacent to the intermediate layer (7), in particular the upper side is bonded to an end face (13) of the second segment (3) and/or the lower side is bonded to an end face (12) of the first segment (2),
**in that** the intermediate layer (7) is provided at least in part with openings (14), in particular a perforation (15), wherein in particular the total surface area of the openings (14) is between 5 mm² and 25 mm², preferably between 10 mm² and 15 mm²,
and **in that** each edge portion of the intermediate layer (7) has a radial distance from the wrapping structure (40), in particular greater than 0.2 mm.

2. Rod-shaped smoking article (1) according to claim 1,
**characterized in that** a mouthpiece (5), in particular a filter segment, is arranged at the mouth-side end (8) of the smoking article (1).

3. Rod-shaped smoking article (1) according to any one of the preceding claims, **characterized in that** the first segment (2) comprises at least partially crimped tobacco-containing film, tobacco-containing film cut into strips or snippets of tobacco-containing film and/or the second segment (3) is designed as a hollow body, in particular as an NWA hollow filter or as a hollow acetate filter provided with one or two wrapping layers (10).

4. Method for applying an intermediate layer (7) to the end face (12, 13) of a segment (2, 3) of a rod-shaped article (1) from the tobacco processing industry, comprising the following steps:
a. providing a segment (2, 3), in particular a tobacco-containing segment and/or a hollow-filter segment,
b. providing an intermediate layer (7),
c. in particular providing a web-like wrapping material, in particular wrapping material (40) containing paper and/or aluminum,
d. arranging the intermediate layer (7), in particular in a single layer, on an end face (12, 13) of the provided segment (2, 3) and
e. in particular wrapping with the provided web-like wrapping material (40),
**characterized in that** the intermediate layer (7) is provided as a portion of a web material (20, 31) or on a web-like carrier material (60),
**in that** the intermediate layer (7) is provided at least in part with openings (14), in particular a perforation (15), wherein in particular the total surface area of the openings (14) is between 5 mm² and 25 mm², preferably between 10 mm² and 15 mm²,
**in that** an end face (12, 13) of the provided segment (2, 3) and/or the intermediate layer (7), in particular the lower side and/or upper side of the intermediate layer (7), is supplied with a bonding material (23, 34), in particular a liquid, an adhesive, a glue or a pasty material, and **in that** in a further method step the portion is separated from the provided web material, in particular cut, lasered, torn or punched, and spaced apart from the web material (20, 31).

5. Method according to claim 4, **characterized in that** in a further method step, the intermediate layer (7) is separated from the carrier material (60), in particular peeled off or detached, and spaced apart from the carrier material (60).

6. Method according to claim 4 or 5, **characterized in that** the intermediate layer (7) is arranged on an end face (12, 13) of the provided segment (2, 3), in particular bonded to the end face (12, 13).

7. Method according to claim 4, 5 or 6, **characterized in that** the intermediate layer (7) is held and/or conveyed by negative pressure during and/or after the separation process.

8. Device (16) for attaching an intermediate layer (7) to an end face (12, 13) of a segment (2, 3) of a rod-shaped article (1) from the tobacco processing industry, comprising a track (A, B) provided with a segment conveying means (17) for receiving segments (2, 3) and conveying the segments (2, 3) along a conveying path (F3), comprising a web material feed means (18, 29) having a conveying element (19, 30) for conveying web material (20, 31) and a separating device (21, 32) for separating an intermediate layer (7) from the web material (20, 31), comprising a bonding material station (22, 33) for dispensing bonding material (23, 34) and comprising an application means (24, 35) for applying an intermediate layer (7) to the end face (12, 13) of the segment (2, 3), wherein the application means (24, 35) has a rotary conveyor (26, 37) which can be driven in circulation about a rotational axis (25, 36), arranged in particular transversely to the conveying path (F3), and which has one or more holding elements (27, 38) for holding one or more intermediate layers (7), and the rotary conveyor (26, 37) has an at least partially circular circulation path (28, 39), and wherein the segment conveying means (17), the conveying path (F3), the rotary conveyor (26, 37) and the circulation path (28, 39) are designed, set up and aligned with one another in such a way that the distance between the end face (12, 13) of a segment (2, 3) received by the segment conveying means (17) and conveyed along the conveying path (F3) and an intermediate layer (7) held by a holding element (27, 38) held and conveyed on the circulation path (28, 39) decreases until the end face (12, 13) of the segment (2, 3) comes into contact with the intermediate layer (7) and the segment (2, 3) and the intermediate layer (7) are guided so that they can be pressed against one another.

9. Device according to claim 8, **characterized by** a two-track design with a track A and a track B, wherein the track A is arranged on one side A of the conveying path (F3) and the track B is arranged on the side B opposite the side A, track A is formed adjacent to the segment conveying means (17) for receiving segments (2, 3) and conveying the segments (2, 3) along the conveying path (F3), and track A is provided with a web material feed means A (18) having a conveying element A (19) for conveying web material A (20) and a separating device A (21) for separating an intermediate layer (7) from the web material A (20), comprising a bonding material station A (22) for dispensing bonding material A (23) and comprising an application means A (24) for applying an intermediate layer (7) to the end face (12, 13) of the segment (2, 3), wherein the application means A (24) has a rotary conveyor A (26) which can be driven in circulation about a rotational axis A (25), arranged in particular transversely to the conveying path (F3), and which has one or more holding elements A (27) for holding one or more intermediate layers (7) and the rotary conveyor A (26) has an at least partially circular circulation path A (28), and wherein the segment conveying means (17), the conveying path (F3), the rotary conveyor A (26) and the circulation path A (28) are designed, set up and aligned with one another in such a way that the distance between the end face (12, 13) of a segment ( ) received by the segment conveying means (17) and conveyed along the conveying path (F3) and an intermediate layer (7) held by a holding element A (27) and conveyed on the circulation path A (28) decreases until the end face (12, 13) of the segment (2, 3) comes into contact with the intermediate layer (7) and the segment (2, 3) and the intermediate layer (7) are guided so that they can be pressed against one another, and track B is formed adjacent to the segment conveying means (17) for receiving segments (2, 3) and conveying the segments (2, 3) along the conveying path (F3), and track B is provided with a web material feed means B (29) having a conveying element B (30) for conveying web material B (31) and a separating device B (32) for separating an intermediate layer (7) from the web material B (31), comprising a bonding material station B (33) for dispensing bonding material B (34)
and comprising an application means B (35) for applying an intermediate layer (7) to the end face (12, 13) of the segment (2, 3), wherein the application means B (35) has a rotary conveyor B (37) which can be driven in circulation about a rotational axis B (36), arranged in particular transversely to the conveying path (F3), and which has one or more holding elements (38) for holding one or more intermediate layers (7), and the rotary conveyor B (37) has an at least partially circular circulation path B (39), and wherein the segment conveying means (17), the conveying path (F3), the rotary conveyor B (37) and the circulation path B (39) are designed, set up and aligned with one another in such a way that the distance between the end face (12, 13) of a segment (2, 3) received by the segment conveying means (17) and conveyed along the conveying path (F3) and an intermediate layer (7) held by a holding element B (38) and conveyed on the circulation path B (39) decreases until the end face (12, 13) of the segment (2, 3) comes into contact with the intermediate layer (7) and the segment (2, 3) and the intermediate layer (7) are guided so that they can be pressed against one another, wherein track A and track B are preferably constructed at least partially axially symmetrically to one another and functionally identical components of track A and track B are preferably arranged at least partially opposite one another track by track or offset from one another track by track.

10. Device according to claim 8 or 9, **characterized in that** the segment conveying means (17) has a rotationally drivable drum with receiving recesses which are arranged so as to be equidistantly distributed over the circumference and can be supplied with a vacuum via passage openings and a portion of the drum is assigned to one or each track A, B, or has a conveyor belt which can be driven in circulation and has receiving recesses which are arranged so as to be equidistantly distributed over the carrying side and can be supplied with a vacuum via passage openings and a portion of the conveyor belt is assigned to one or each track A, B.

11. Device according to any one of claims 8 to 10, **characterized in that** the conveying element A (19) and/or the conveying element B (30) are designed as a conveying roller pair with conveying rollers that can move towards and away from each other, and a conveying roller pair is assigned to one or each track A, B.

12. Device according to any one of claims 8 to 11, **characterized in that** the separating device A (21) and/or the separating device B (32) are designed as a rotationally drivable knife roller with knives arranged so as to be distributed over the circumference and a knife roller is assigned to one or each track A, B.

13. Device according to any one of claims 8 to 12, **characterized in that** the bonding material station A (22) and/or the bonding material station B (33) has a roller application means for dispensing and applying bonding material A, B (23, 34) by means of a roller circumferential surface driven in circulation and a roller application means is assigned to one or each track A, B, or has a nozzle application means for dispensing and applying bonding material A, B (23, 34) and a nozzle application means is assigned to one or each track A, B.

14. Device according to any one of claims 8 to 13, **characterized in that** the rotary conveyor A (26) and/or the rotary conveyor B (37) has a rotationally drivable suction roller that can be supplied with a vacuum and has holding elements (27, 38) arranged so as to be distributed over the circumference and designed as suction portions and such a suction roller is assigned to one or each track A, B, or has a conveyor belt that can be driven in circulation and has receiving recesses which are arranged so as to be equidistantly distributed over the carrying side and can be supplied with a vacuum via passage openings and such a conveyor belt is assigned to one or each track A, B.

15. Device according to any one of claims 8 to 14, **characterized in that** the segment conveying means (17) is designed and set up to receive a double-length segment, preferably a series of double-length segments spaced apart one after the other.

16. Device according to any one of claims 9 to 15, **characterized in that** the rotary conveyor A (26) and the rotary conveyor B (37) are arranged adjacent to one another and the minimum distance between the circulation path A (28) and the circulation path B (39) is in a range between 10 mm and 80 mm, preferably between 12 mm and 60 mm, and preferably corresponds to the length of a double-length segment (2, 3) minus 0.05 mm to 1.0 mm, preferably minus 0.07 mm to 0.8 mm.

17. Device according to any one of claims 8 to 16, **characterized in that** the web material feed means (A, B, 18, 29) or the web material feed means A (18) and/or the web material feed means B (29) are each provided with a web store and with a perforation means, the relevant perforation means being designed and set up to introduce passage openings into the relevant web material (A, B, 20, 31), preferably at predeterminable distances from one another, preferably in the transverse direction and/or in the longitudinal direction of the transport direction of the relevant web material.

## Revendications

1. Article à fumer (1) en forme de bâtonnet de l'industrie de traitement du tabac comportant au moins deux segments (2, 3) agencés suivant l'axe longitudinal, qui sont reliés l'un à l'autre par une structure enveloppante (40), l'article à fumer (1) présentant :
a. une extrémité côté bouche (8) et une extrémité distale (9) opposée à l'extrémité côté bouche,
b. un premier segment (2), qui présente un substrat contenant du tabac, de préférence agencé directement à l'extrémité distale (9) de l'article à fumer (1),
c. un second segment (3), en particulier agencé contigu au premier segment (2), comportant une surface externe, une cavité (6) agencée dans la direction de l'axe longitudinal et une surface interne et
d. une couche intermédiaire (7), de préférence entièrement ou en partie constituée de papier, d'aluminium, de matière plastique, de métal et/ou de film contenant du tabac qui présente une épaisseur et une surface,
e. dans lequel la couche intermédiaire (7) est agencée entre les faces frontales (12, 13) de deux segments (2, 3) contigus, en particulier entre le premier segment (2) et le second segment (3),
la couche intermédiaire (7) étant agencée de telle manière entre les faces frontales (12, 13) de deux segments (2, 3) contigus, que la projection suivant l'axe longitudinal de la couche intermédiaire (7) recouvre exclusivement une zone des faces frontales (12, 13), **caractérisé en ce que** la couche intermédiaire (7) présente un côté supérieur et un côté inférieur et le côté supérieur et/ou le côté inférieur sont reliés par une matière composite (23, 34), en particulier un liquide, une matière adhésive, une colle ou un matériau pâteux, à une face frontale (12, 13) d'un segment (2, 3) adjacent à la couche intermédiaire (7), en particulier le côté supérieur à une face frontale (13) du second segment (3) et/ou le côté inférieur à une face frontale (12) du premier segment (2),
**en ce que** la couche intermédiaire (7) est pourvue, au moins par sections, d'ouvertures (14), en particulier d'une perforation (15), la surface totale des ouvertures (14) étant en particulier comprise entre 5 mm² et 25 mm², de préférence entre 10 mm² et 15 mm²,
et **en ce que** chaque partie de bord de la couche intermédiaire (7) se trouve à une distance radiale de la structure enveloppante (40), en particulier supérieure à 0,2 mm.

2. Article à fumer (1) en forme de bâtonnet selon la revendication 1, **caractérisé en ce qu'**un élément buccal (5), en particulier un segment filtrant, est agencé à l'extrémité côté bouche (8) de l'article à fumer (1).

3. Article à fumer (1) en forme de bâtonnet selon l'une des revendications précédentes, **caractérisé en ce que** le premier segment (2) présente un film contenant du tabac au moins en partie froissé, un film contenant du tabac coupé en bandes ou des petits morceaux de film contenant du tabac et/ou le second segment (3) est réalisé sous la forme d'un corps creux, en particulier d'un filtre creux en NWA ou d'un filtre en acétate creux pourvu d'une ou de deux couches enveloppantes (10).

4. Procédé d'application d'une couche intermédiaire (7) sur la face frontale (12, 13) d'un segment (2, 3) d'un article à fumer (1) en forme de bâtonnet de l'industrie de traitement du tabac, présentant les étapes suivantes :
a. mise à disposition d'un segment (2, 3), en particulier un segment contenant du tabac et/ou un segment formant filtre creux,
b. mise à disposition d'une couche intermédiaire (7),
c. en particulier mise à disposition d'un matériau enveloppant sous forme de bande, en particulier un matériau enveloppant (40) contenant du papier et/ou de l'aluminium,
d. agencement de la couche intermédiaire (7), en particulier monocouche, sur un côté frontal (12, 13) du segment (2, 3) mis à disposition et
e. en particulier enveloppement avec le matériau enveloppant (40) sous forme de bande mis à disposition,
**caractérisé en ce que** la couche intermédiaire (7) est mise à disposition sous la forme d'une partie d'un matériau en bande (20, 31) ou sur un matériau de support (60) de type bande,
**en ce que** la couche intermédiaire (7) sera ou est pourvue, au moins par sections, d'ouvertures (14), en particulier d'une perforation (15), la surface totale des ouvertures (14) étant en particulier comprise entre 5 mm² et 25 mm², de préférence entre 10 mm² et 15 mm²,
**en ce qu'**une matière composite (23, 34), en particulier un liquide, une matière adhésive, une colle ou un matériau pâteux, est appliquée sur une face frontale (12, 13) du segment (2, 3) mis à disposition et/ou la couche intermédiaire (7), en particulier le côté inférieur et/ou supérieur de la couche intermédiaire (7),
et **en ce que**, dans une autre étape de procédé, la partie est séparée, en particulier découpée, séparée au laser, déchirée ou poinçonnée, du matériau en bande mis à disposition et éloignée du matériau en bande (20, 31).

5. Procédé selon la revendication 4, **caractérisé en ce que**, dans une autre étape de procédé, la couche intermédiaire (7) est séparée, en particulier enlevée ou décollée, du matériau de support (60) et éloignée du matériau de support (60).

6. Procédé selon la revendication 4 ou 5, **caractérisé en ce que** la couche intermédiaire (7) est agencée sur une face frontale (12, 13) du segment (2, 3) mis à disposition, en particulier reliée à la face frontale (12, 13).

7. Procédé selon la revendication 4, 5 ou 6, **caractérisé en ce que** la couche intermédiaire (7) est maintenue et/ou transportée par application du vide pendant et/ou après le processus de séparation.

8. Dispositif (16) d'application d'une couche intermédiaire (7) sur une face frontale (12, 13) d'un segment (2, 3) d'un article (1) en forme de bâtonnet de l'industrie de traitement du tabac, comportant une voie (A, B), qui est pourvue d'un moyen de transport de segments (17) destiné à recevoir des segments (2, 3) et transporter les segments (2, 3) le long d'un chemin de transport (F3), d'un moyen d'alimentation en matériau en bande (18, 29), qui présente un organe de transport (19, 30) destiné à transporter du matériau en bande (20, 31) et un dispositif de séparation (21, 32) destiné à séparer une couche intermédiaire (7) du matériau en bande (20, 31), d'un poste de matière composite (22, 33) destiné à distribuer de la matière composite (23, 34) et d'un moyen d'application (24, 35) destiné à appliquer une couche intermédiaire (7) sur la face frontale (12, 13) du segment (2, 3), dans lequel le moyen d'application (24, 35) présente un transporteur rotatif (26, 37) pouvant être entraîné en rotation autour d'un axe de rotation (25, 36), en particulier agencé transversalement au chemin de transport (F3), doté d'un ou de plusieurs éléments de maintien (27, 38) destinés à maintenir une ou plusieurs couches intermédiaires (7) et le transporteur rotatif (26, 37) présente une trajectoire de rotation (28, 39) au moins en partie circulaire et pour lequel le moyen de transport de segments (17), le chemin de transport (F3), le transporteur rotatif (26, 37) et la trajectoire de rotation (28, 39) sont réalisés, configurés et orientés les uns par rapport aux autres de telle manière que la distance entre le côté frontal (12, 13) d'un segment (2, 3) reçu par le moyen de transport de segments (17) et transporté le long du chemin de transport (F3) et une couche intermédiaire (7) maintenue par un élément de maintien (27, 38) et transportée sur la trajectoire de rotation (28, 39) diminue jusqu'à un contact du côté frontal (12, 13) du segment (2, 3) avec la couche intermédiaire et le segment (2, 3) et la couche intermédiaire (7) sont guidés de façon à pouvoir être pressés l'un contre l'autre.

9. Dispositif selon la revendication 8, **caractérisé par** une configuration à deux voies comportant une voie A et une voie B, dans lequel la voie A est agencée sur un côté A du chemin de transport (F3) et la voie B sur le côté B opposé au côté A, la voie A est réalisée contiguë au moyen de transport de segments (17) destiné à recevoir des segments (2, 3) et transporter les segments (2, 3) le long du chemin de transport (F3), et la voie A est pourvue d'un moyen d'alimentation en matériau en bande A (18), qui présente un organe de transport A (19) destiné à transporter le matériau en bande A (20) et un dispositif de séparation A (21) destiné à séparer une couche intermédiaire (7) du matériau en bande A (20), d'un poste de matière composite A (22) destiné à distribuer de la matière composite A (23) et d'un moyen d'application A (24) destiné à appliquer une couche intermédiaire (7) sur la face frontale (12, 13) du segment (2, 3), pour lequel le moyen d'application A (24) présente un transporteur rotatif A (26) pouvant être entraîné en rotation autour d'un axe de rotation A (25) en particulier agencé transversalement au chemin de transport (F3) doté d'un ou de plusieurs éléments de maintien A (27) destinés à maintenir une ou plusieurs couches intermédiaires (7) et le transporteur rotatif A (26) présente une trajectoire de rotation A (28) au moins en partie circulaire et pour lequel le moyen de transport de segments (17), le chemin de transport (F3), le transporteur rotatif A (26) et la trajectoire de rotation A (28) sont conçus, configurés et orientés les uns par rapport aux autres de telle manière que la distance entre la face frontale (12, 13) d'un segment () reçu par le moyen de transport de segments (17) et transporté le long du chemin de transport (F3) et une couche intermédiaire (7) maintenue par un élément de maintien A (27) et transportée sur la trajectoire de rotation A (28) diminue jusqu'à un contact de la face frontale (12, 13) du segment (2, 3) avec la couche intermédiaire (7) et le segment (2, 3) et la couche intermédiaire (7) sont guidés de façon à pouvoir être pressés l'un contre l'autre, et la voie B est réalisée contiguë au moyen de transport de segments (17) destiné à recevoir des segments (2, 3) et transporter les segments (2, 3) le long du chemin de transport (F3) et la voie B est pourvue d'un moyen d'alimentation en matériau en bande B (29), qui présente un organe de transport B (30) destiné à transporter le matériau en bande B (31) et un dispositif de séparation B (32) destiné à séparer une couche intermédiaire (7) du matériau en bande B (31), d'un poste de matière composite B (33) destiné à distribuer de la matière composite B (34) et d'un moyen d'application B (35) destiné à appliquer une couche intermédiaire (7) sur la face frontale (12, 13) du segment (2, 3), pour lequel le moyen d'application B (35) présente un transporteur rotatif B (37) pouvant être entraîné en rotation autour d'un axe de rotation B (36) en particulier agencé transversalement au chemin de transport (F3) doté d'un ou de plusieurs éléments de maintien (38) destinés à maintenir une ou plusieurs couches intermédiaires (7) et le transporteur rotatif B (37) présente une trajectoire de rotation B (39) au moins en partie circulaire et dans lequel le moyen de transport de segments (17), le chemin de transport (F3), le transporteur rotatif B (37) et la trajectoire de rotation B (39) sont réalisés, configurés et orientés les uns par rapport aux autres de telle manière que la distance entre la face frontale (12, 13) d'un segment (2, 3) reçu par le moyen de transport de segments (17) et transporté le long du chemin de transport (F3) et une couche intermédiaire (7) maintenue par un élément de maintien B (38) et transportée sur la trajectoire de rotation B (39) diminue jusqu'à un contact du côté frontal (12, 13) du segment (2, 3) avec la couche intermédiaire (7) et le segment (2, 3) et la couche intermédiaire (7) sont guidés de façon à pouvoir être pressés l'un contre l'autre, la voie A et la voie B étant de préférence conçues de manière au moins en partie axisymétrique l'une par rapport à l'autre et des éléments constitutifs fonctionnellement identiques de la voie A et de la voie B étant agencés au moins en partie en face les uns des autres voie par voie ou décalés les uns par rapport aux autres voie par voie.

10. Dispositif selon la revendication 8 ou 9, **caractérisé en ce que** le moyen de transport de segments (17) présente un tambour pouvant être entraîné en rotation doté de creux de réception agencés répartis à équidistance sur la circonférence et pouvant être soumis à l'action du vide par le biais d'ouvertures de passage et une partie du tambour étant associée à une ou à chaque voie A, B, ou présente une bande transporteuse pouvant être entraînée en rotation dotée de creux de réception agencés répartis à équidistance sur le côté porteur et pouvant être soumis à l'action du vide par le biais d'ouvertures de passage, et une partie de la bande transporteuse est associée à une ou à chaque voie A, B.

11. Dispositif selon l'une des revendications 8 à 10, **caractérisé en ce que** l'organe de transport A (19) et/ou l'organe de transport B (30) sont réalisés sous la forme d'une paire de cylindres de transport avec des cylindres de transport pouvant s'approcher et s'éloigner l'un de l'autre, et une paire de cylindres de transport est associée à une ou à chaque voie A, B.

12. Dispositif selon l'une des revendications 8 à 11, **caractérisé en ce que** le dispositif de séparation A (21) et/ou le dispositif de séparation B (32) sont réalisés sous la forme d'un cylindre porte-lames pouvant être entraîné en rotation avec des lames agencées réparties sur la circonférence, et un cylindre porte-lames est associé à une ou à chaque voie A, B.

13. Dispositif selon l'une des revendications 8 à 12, **caractérisé en ce que** le poste de matière composite A (22) et/ou le poste de matière composite B (33) présentent un moyen d'application au rouleau destiné à distribuer et appliquer la matière composite A, B (23, 34) au moyen d'une surface circonférentielle de rouleau entraînée en rotation, et un moyen d'application au rouleau est associé à une ou à chaque voie A, B, ou présentent un moyen d'application par buses destiné à distribuer et appliquer la matière composite A, B (23, 34), et un moyen d'application par buses est associé à une ou à chaque voie A, B.

14. Dispositif selon l'une des revendications 8 à 13, **caractérisé en ce que** le transporteur rotatif A (26) et/ou le transporteur rotatif B (37) présentent un cylindre aspirant pouvant être entraîné en rotation et soumis à l'action du vide avec des éléments de maintien (27, 38) agencés répartis sur la circonférence et réalisés sous la forme de parties d'aspiration, et un cylindre aspirant de ce type est associé à une ou à chaque voie A, B, ou présentent une bande transporteuse pouvant être entraînée en rotation avec des creux de réception agencés répartis à équidistance sur le côté porteur et pouvant être soumis à l'action du vide par le biais d'ouvertures de passage, et une bande transporteuse de ce type est associée à une ou à chaque voie A, B.

15. Dispositif selon l'une des revendications 8 à 14, **caractérisé en ce que** le moyen de transport de segments (17) est conçu et configuré pour recevoir un segment de double longueur, de préférence une série de segments de double longueur se suivant à une certaine distance les uns des autres.

16. Dispositif selon l'une des revendications 9 à 15, **caractérisé en ce que** le transporteur rotatif A (26) et le transporteur rotatif B (37) sont agencés contigus l'un à l'autre et la distance minimale entre la trajectoire de rotation A (28) et la trajectoire de rotation B (39) est comprise dans une plage de 10 mm à 80 mm, de préférence de 12 mm à 60 mm, correspond de préférence à la longueur d'un segment (2, 3) de double longueur moins 0,05 mm à 1,0 mm, de préférence moins 0,07 mm à 0,8 mm.

17. Dispositif selon l'une des revendications 8 à 16, **caractérisé en ce que** le moyen d'alimentation en matériau en bande (A, B, 18, 29) ou le moyen d'alimentation en matériau en bande A (18) et/ou le moyen d'alimentation en matériau en bande B (29) sont respectivement pourvus d'un réservoir de bande et d'un moyen de perforation, le moyen de perforation respectif étant conçu et configuré pour pratiquer des ouvertures de passage dans le matériau en bande (A, B, 20, 31) respectif, de préférence à des distances pouvant être prédéfinies les unes des autres, de préférence dans la direction transversale et/ou la direction longitudinale par rapport à la direction de transport du matériau en bande respectif.
